# FASCICULE DE BREVET EUROPEEN

(11) **EP 4 482 350 B1**
(45) Date de publication et mention de la délivrance du brevet: **19.11.2025**
(21) Numéro de dépôt: 23706043.9
(22) Date de dépôt: 23.02.2023
(51) Int. Cl.: A43B 1/00, A43B 1/04, A43B 1/05, A43B 23/02, A43B 23/04

(54) **CHAUSSURE, EN PARTICULIER CHAUSSURE DE SPORT, ET PROCÉDÉ DE FABRICATION D'UNE TELLE CHAUSSURE**
SCHUH, INSBESONDERE SPORTSCHUH, UND VERFAHREN ZUR HERSTELLUNG EINES SOLCHEN SCHUHS
SHOE, IN PARTICULAR SPORTS SHOE, AND METHOD FOR MANUFACTURING SUCH A SHOE

(30) Priorité: 25.02.2022 FR 2201672
(43) Date de publication de la demande: 01.01.2025
(73) Titulaire: Decathlon, 59650 Villeneuve d'Ascq (FR)
(72) Inventeur: BACHE, Melvin, 59650 VILLENEUVE D'ASCQ (FR); CHIAF, Giampietro, 59650 VILLENEUVE D'ASCQ (FR); KHAN, Mohammad Nurul Huda, 59650 VILLENEUVE D'ASCQ (FR); RUER, Aurélia, 59650 VILLENEUVE D'ASCQ (FR)
(74) Mandataire: Cabinet Beau de Loménie
(86) Numéro de dépôt international: PCT/EP2023/054623
(87) Numéro de publication internationale: WO 2023/161382

(56) Documents cités:
- FR-A1- 3 098 690
- US-A1- 2014 310 983

## Description

### Domaine Technique

La présente invention concerne le domaine technique des articles chaussants, en particulier des chaussures de sport, comprenant deux éléments tubulaires textiles entrant dans la construction de la tige et éventuellement de la semelle desdits articles chaussants, et les procédés de fabrication de tels articles chaussants.

### Technique antérieure

Les articles chaussants conventionnels comprennent généralement une tige et une structure de semelle. La tige est sécurisée à la structure de semelle et forme un vide à l'intérieur de l'article chaussant pour recevoir et sécuriser confortablement un pied. La structure de semelle est sécurisée à une zone inférieure de la tige, et disposée en fonctionnement entre le sol, et la tige.

Dans les articles chaussants pour la pratique d'un sport, la structure de semelle peut comprendre une semelle d'usure et une semelle intermédiaire. La semelle intermédiaire comprend souvent un matériau en mousse polymère qui absorbe les chocs avec le sol lors d'un impact afin d'en atténuer les effets sur le pied et la jambe durant la marche, la course ou d'autres activités ambulatoires. La structure de semelle peut également comprendre une doublure positionnée à proximité de la surface inférieure du pied pour améliorer le confort de l'article chaussant.

Les semelles sont traditionnellement solidarisées avec les tiges à l'aide d'un montage dénommé Strobel au-cours duquel les différents éléments de semelle (semelle de propreté, semelle intermédiaire et semelle d'usure notamment) sont assemblés. Les procédés de fabrication d'une chaussure classique nécessitent des dizaines d'étapes, et produisent de nombreux rebus issus des découpes de matériaux.

Il est recherché de simplifier les procédés de fabrication des articles chaussants, notamment en réduisant le nombre d'étapes et/ou la consommation énergétique et en matériaux. Cette problématique s'inscrit également dans la recherche d'un procédé de fabrication qui puisse être mis en œuvre au plus près du lieu d'utilisation de l'article chaussant afin de réduire son impact carbone, faciliter la gestion du stock, et permettre la personnalisation de l'article chaussant.

Une solution consiste à supprimer les étapes de couture nécessaires pour mettre en forme en trois dimensions la tige initialement plane. La tige est obtenue à partir de l'assemblage d'une ou quelques pièces, et non plus à partir de multiples pièces rapportées ensemble par couture. On connait ainsi des articles chaussants comprenant un élément tubulaire textile comprenant des portions textiles thermofondues formant au moins en partie la tige. Il est ainsi recherché d'améliorer ces articles chaussants afin qu'ils soient légers, souples, et respirant, tout en offrant une résistance à l'abrasion et à la déchirure satisfaisante, et épousant confortablement la forme du pied.

FR 3 098 690 A1 décrit la fabrication d'une chaussure à partir de deux éléments tubulaires textiles superposés comprenant des fils au moins en partie thermofusibles qui sont thermofondus lors du thermoformage des deux éléments tubulaires textiles en une tige. FR 3 098 690 A1 décrit qu'il est possible d'utiliser différents schémas de mailles et différents types de fils (nature et/ou couleur et/ou transparence, cf.[0126]) mais sans préciser le type de fil, ni sa disposition dans la chaussure.

De tels articles chaussants, malgré une construction particulière, doivent également offrir des designs variés respectant les critères techniques énoncés ci-dessus, tout en limitant le ou les composant(s) esthétique(s) et/ou fonctionnel(s) nécessaire(s) à leur fabrication.

Il peut ainsi être recherché de former une ou des zones de visualisation d'une portion particulière de l'article chaussant à partir de l'extérieur de ce dernier. Il est ainsi proposé de fondre des fils thermofusibles et de former une zone filmogène transparente. Néanmoins, ce type de zone filmogène diminue la respirabilité, et la flexibilité de la tige lorsque les fils monofilamentaires thermofondus ont un diamètre important ou la résistance à l'abrasion/à la déchirure lorsque les fils monofilamentaires thermofondus ont un petit diamètre. De plus, lorsque la tige comprend une couche interne et une couche externe comprenant des fils thermofusibles, ces derniers adhèrent à la couche interne lorsqu'ils sont thermofondus, rigidifiant encore davantage la zone traitée de la tige.

Il est ainsi recherché de former une zone de visualisation n'altérant pas la perméabilité, ou à tout le moins limitant la diminution de la perméabilité, et conservant une bonne flexibilité de la région de la tige la comprenant, ainsi qu'une bonne résistance à l'abrasion et à la déchirure, en particulier lorsqu'une ouverture traversante est disposée dans cette zone de visualisation.

### Exposé de l'invention

L'invention concerne une chaussure telle que spécifiée dans la revendication indépendante 1 annexée et un procédé de fabrication d'une chaussure tel que spécifié dans la revendication indépendante 15 annexée. Des modes de réalisation préférés de l'invention sont décrits dans les revendications dépendantes.

### Élément tubulaire textile interne

Avantageusement, l'élément tubulaire textile interne est tissé ou tricoté, de préférence tricoté.

De préférence, l'élément tubulaire textile interne comprend un ou plusieurs fil(s) monofilamentaire(s) et/ou un ou plusieurs fil(s) multifilamentaire(s) et/ou un ou plusieurs fil(s) filé(s) de fibres.

De préférence, l'élément tubulaire textile interne comprend un ou plusieurs fil(s) thermofusible(s)/thermofondu(s) au moins en partie, encore de préférence la ou les portion(s) thermofondue(s) du ou des fil(s) forme(nt) respectivement une ou des portion(s) textile(s) thermofondue(s) selon l'invention.

L'élément tubulaire textile interne peut comprendre :
- un ou des fil(s) filé(s) de fibres et/ou un ou des fil(s) multifilamentaire(s) et/ou un ou des fil(s) monofilamentaire(s), non fusibles/non thermofondus, et/ou
- un ou des fil(s) multifilamentaire(s) thermofusible(s)/thermofondu(s) en partie ou entièrement, et/ou
- un ou des fil(s) monofilamentaire(s) thermofusible(s)/thermofondu(s) en partie ou entièrement.

L'élément tubulaire textile interne comprend de préférence un volume d'accueil du pied au moins en partie, et une ouverture d'introduction du pied dans ledit volume d'accueil.

Avantageusement, l'élément tubulaire textile interne comprend une partie textile interne de recouvrement au moins en partie du pied comprenant ladite portion principale textile interne. En particulier, l'élément tubulaire textile interne comprend une partie textile interne de recouvrement au moins en partie du pied et une partie textile interne de semelle en liaison textile, notamment tricotée, avec la partie textile interne de recouvrement.

Avantageusement, la partie textile interne de recouvrement au moins en partie du pied, et la partie textile interne de semelle sont dans une pièce textile de construction textile unitaire, en particulier de construction tricotée unitaire, plus particulièrement l'élément tubulaire textile interne est une pièce tricotée de construction tricotée unitaire.

La partie textile interne de recouvrement au moins en partie du pied peut recouvrir la totalité ou une ou plusieurs région(s) du dessus du pied.

La partie textile interne de semelle peut recouvrir la totalité ou une ou plusieurs région(s) de dessous du pied.

La partie textile interne de recouvrement est agencée en fonction de la configuration de la tige souhaitée.

Avantageusement, la ou les région(s) du dessus du pied dans la ou lesquelles s'étend la partie textile interne de recouvrement au moins en partie du pied est/sont choisie(s) parmi :
la région d'avant-pied s'étendant sur le côté latéral et/ou la région d'avant-pied s'étendant sur le côté médial ; et/ou la région d'avant-pied s'étendant entre les côtés latéral et médial ; et/ou la zone de cou-de-pied ; et/ou la région de médio-pied s'étendant sur le côté latéral ; et/ou la région de médio-pied s'étendant sur le côté médial ; et/ou la région de talon s'étendant sur le côté latéral et/ou la région de talon s'étendant sur le côté médial ; et/ou la région de talon s'étendant entre le côté latéral et le côté médial ; et/ou la région de jambe s'étendant en partie au-dessus de la malléole.

Avantageusement, la ou les région(s) de dessous du pied dans la ou lesquelles s'étend la partie textile interne de semelle est/sont choisie(s) parmi : la région d'avant-pied s'étendant entre les côtés latéral et médial ; et/ou la région de médio-pied s'étendant entre les côtés latéral et médial ; et/ou la région de talon s'étendant entre les côtés latéral et médial.

Dans un mode de réalisation, l'élément tubulaire textile interne comprend une extrémité formant une poche pour les orteils s'étendant jusque dans une zone de talon.

De préférence, l'élément tubulaire textile interne est une chaussette tricotée interne.

De préférence, l'élément tubulaire textile interne comprend une face externe et une face interne, en particulier sensiblement opposées.

De préférence, la portion principale textile interne s'étend entre les faces interne et externe de l'élément tubulaire textile interne, en particulier les faces interne et externe de la portion principale textile interne sont des portions des faces interne et externe de l'élément tubulaire textile interne.

### Élément tubulaire textile externe

Avantageusement, l'élément tubulaire textile externe est tissé ou tricoté, de préférence tricoté. De préférence, l'élément tubulaire textile externe comprend un ou plusieurs fil(s) monofilamentaire(s) et/ou un ou plusieurs fil(s) multifilamentaire(s) et/ou un ou plusieurs fil(s) filé(s) de fibres.

De préférence, l'élément tubulaire textile externe comprend un ou plusieurs fil(s) thermofusible(s)/thermofondu(s) au moins en partie, encore de préférence la ou les portion(s) thermofondue(s) du ou des fil(s) forme(nt) respectivement une ou des portion(s) textile(s) thermofondue(s) selon l'invention.

L'élément tubulaire textile externe peut comprendre :
- un ou des fil(s) filé(s) de fibres et/ou un ou des fil(s) multifilamentaire(s) et/ou un ou des fil(s) monofilamentaires, en particulier non fusibles/non thermofondus, et/ou
- un ou des fil(s) multifilamentaire(s) thermofusible(s)/thermofondu(s) au moins en partie ou entièrement, et/ou
- un ou des fil(s) monofilamentaire(s) thermofusible(s)/thermofondu(s) au moins en partie ou entièrement.

L'élément tubulaire textile externe comprend de préférence un volume d'accueil du pied au moins en partie, et une ouverture d'introduction du pied dans ledit volume d'accueil.

Avantageusement, l'élément tubulaire textile externe comprend une partie textile externe de recouvrement au moins en partie du pied comprenant ladite portion principale textile externe.

En particulier, l'élément tubulaire textile externe comprend une partie textile externe de recouvrement au moins en partie du pied et une partie textile externe de semelle en liaison textile, notamment tricotée, avec la partie textile externe de recouvrement.

Avantageusement, la partie textile externe de recouvrement au moins en partie du pied, et la partie textile externe de semelle sont dans une pièce textile de construction textile unitaire, en particulier de construction tricotée unitaire, plus particulièrement l'élément tubulaire textile externe est une pièce tricotée de construction tricotée unitaire.

La partie textile externe de recouvrement au moins en partie du pied peut recouvrir la totalité ou une ou plusieurs région(s) du dessus du pied.

La partie textile externe de semelle peut recouvrir la totalité ou une ou plusieurs région(s) de dessous du pied.

La partie textile externe de recouvrement est agencée en fonction de la configuration de la tige souhaitée.

Avantageusement, la ou les région(s) du dessus du pied dans la ou lesquelles s'étend la partie textile de recouvrement externe au moins en partie du pied est/sont choisie(s) parmi : la région d'avant-pied s'étendant sur le côté latéral ; et/ou la région d'avant-pied s'étendant sur le côté médial ; et/ou la région d'avant-pied s'étendant entre les côtés latéral et médial ; et/ou la zone de cou-de-pied ; et/ou la région de médio-pied s'étendant sur le côté latéral ; et/ou la région de médio-pied s'étendant sur le côté médial ; et/ou la région de talon s'étendant sur le côté latéral ; et/ou la région de talon s'étendant sur le côté médial ; et/ou la région de talon s'étendant entre le côté latéral et le côté médial ; et/ou la région de jambe s'étendant en partie au-dessus de la malléole.

Avantageusement, la ou les région(s) de dessous du pied dans la ou lesquelles s'étend la partie textile de semelle externe est/sont choisie(s) parmi : la région d'avant-pied s'étendant entre les côtés latéral et médial ; et/ou la région de médio-pied s'étendant entre les côtés latéral et médial ; et/ou la région de talon s'étendant entre les côtés latéral et médial.

Dans un mode de réalisation, l'élément tubulaire textile externe comprend une extrémité formant une poche pour les orteils s'étendant jusque dans une zone de talon.

De préférence, l'élément tubulaire textile externe est une chaussette tricotée externe.

De préférence, l'élément tubulaire textile externe comprend une face externe et une face interne, en particulier sensiblement opposées.

Dans un exemple de réalisation, préférée, l'élément tubulaire textile interne est disposé au moins en partie dans le volume d'accueil de l'élément tubulaire textile externe, en particulier la face externe de l'élément tubulaire textile interne est disposée en regard de la face interne de l'élément tubulaire textile externe.

De préférence, la face interne de l'élément tubulaire textile interne est disposée en regard, notamment débouche directement, dans le volume d'accueil du pied de l'article chaussant.

De préférence, la portion principale textile externe s'étend entre les faces interne et externe de l'élément tubulaire textile externe, en particulier les faces interne et externe de la portion principale textile externe sont des portions des faces interne et externe de l'élément tubulaire textile externe.

Dans un exemple de réalisation, l'élément tubulaire textile externe peut comprendre, outre la portion principale textile externe, une portion additionnelle textile externe comprenant un ou plusieurs fil(s) monofilamentaire(s) transparent(s) et/ou translucide(s) formant une zone de visualisation d'une portion additionnelle textile interne que comprend l'élément tubulaire textile interne.

De préférence, la portion principale textile externe est séparée de la portion additionnelle textile externe par une portion textile externe intermédiaire, encore de préférence la portion textile externe intermédiaire ne comprend pas un ou plusieurs fil(s) monofilamentaire(s) transparent(s) et/ou translucides et/ou comprend une ou plusieurs portion(s) textile(s) thermofondue(s).

De préférence, la portion additionnelle textile externe s'étend entre les faces interne et externe de l'élément tubulaire textile externe.

De préférence, la portion additionnelle textile interne s'étend entre les faces interne et externe de l'élément tubulaire textile interne.

De préférence, les portions additionnelles textiles interne et externe sont superposées au moins en partie. La tige peut comprendre plusieurs couples de portions additionnelles textiles internes et externes telles que décrites ci-dessus, et de manière générale dans le présent texte, selon les effets techniques recherchés, par exemple une, ou deux ou trois ou quatre ou plus, portions additionnelles textiles interne(s) et externe(s).

Les caractéristiques définissant la portion principale textile externe et la portion principale textile interne s'appliquent indépendamment les unes des autres respectivement aux portions additionnelles textiles externe et interne.

Avantageusement, une portion textile additionnelle externe, respectivement une portion textile additionnelle interne, est distincte d'une portion textile principale externe, respectivement d'une portion textile principale interne.

Dans un exemple de réalisation, l'élément tubulaire textile interne et l'élément tubulaire textile externe sont solidarisés entre-eux par l'intermédiaire d'une ou plusieurs portion(s) textile(s) thermofondue(s), de préférence la partie textile interne de semelle est solidarisée à la partie textile externe de semelle par une ou plusieurs portion(s) textile(s) thermofondue(s) et/ou la partie textile de recouvrement interne est solidarisée à la partie textile de recouvrement externe par une ou plusieurs portion(s) textile(s) thermofondue(s).

Dans un exemple de réalisation, la tige comprend au moins deux portions textiles, en particulier au moins deux portions d'un fil ou de plusieurs fils, solidarisées entre-elles par une ou des portion(s) textiles thermofondue(s).

De préférence, le rapport de la masse totale d'une ou plusieurs portion(s) textile(s) thermofondue(s) de la partie textile interne de semelle de l'élément tubulaire textile interne par rapport à la masse totale de ladite partie textile interne de semelle est supérieure ou égale à 50% ou à 60% ou à 70% ou à 80% ou à 90% ou environ de 100%.

De préférence, le rapport de la masse totale d'une ou plusieurs portion(s) textile(s) thermofondue(s) de la partie textile externe de semelle de l'élément tubulaire textile externe par rapport à la masse totale de ladite partie textile externe de semelle est supérieure ou égale à 50% ou à 60% ou à 70% ou à 80% ou à 90% ou environ de 100%.

Les parties textiles interne et externe de semelle peuvent comprendre ainsi une quantité importante de fil(s) thermofusible(s) au moins en partie.

L'élément tubulaire textile interne et/ou l'élément tubulaire textile externe est/sont tricoté(s) de préférence sur un métier à tricoter circulaire dont la ou les fonture(s) d'aiguille(s) est/sont de petit(s) diamètre(s), en particulier adapté pour le tricotage d'une chaussette.

### Tige

Avantageusement, la tige comprend, en particulier est constituée essentiellement de, la partie textile interne de recouvrement au moins en partie du pied de l'élément tubulaire textile interne et la partie textile externe de recouvrement au moins en partie du pied de l'élément tubulaire textile externe.

Avantageusement, la tige comprend une ou plusieurs région(s) recouvrant le dessus du pied choisie(s) parmi : une région d'avant-pied s'étendant sur le côté latéral et/ou une région d'avant-pied s'étendant sur le côté médial ; une région d'avant-pied s'étendant entre les côtés latéral et médial ; une zone de cou-de-pied ; une région de médio-pied s'étendant sur le côté latéral ; et/ou une région de médio-pied s'étendant sur le côté médial ; une région de talon s'étendant sur le côté latéral et/ou une région de talon s'étendant sur le côté médial ; une région de talon s'étendant entre les côtés médial et latéral, ou une combinaison de ces dernières.

La tige peut comprendre en outre un ou plusieurs composant(s) esthétique(s) (logo, broderie,...) et/ou un ou plusieurs composant(s) fonctionnel(s), par exemple un bout dur avant ou un contrefort arrière.

### Structure de semelle

Avantageusement, la chaussure selon l'invention comprend une tige et une structure de semelle solidarisée à la tige.

La structure de semelle peut comprendre une semelle d'usure, et éventuellement une semelle intermédiaire et/ou une semelle de propreté.

Avantageusement, la semelle d'usure comprend une face externe d'engagement avec le sol. La semelle intermédiaire peut être disposée entre la semelle d'usure et la tige.

La semelle intermédiaire peut être alternativement disposée dans le volume d'accueil du pied de la chaussure, et éventuellement être solidarisée audit volume d'accueil de manière amovible.

De préférence, la structure de semelle de la chaussure comprend la partie textile interne de semelle de l'élément tubulaire textile interne et la partie textile externe de semelle de l'élément tubulaire textile externe, et éventuellement en outre un ou plusieurs élément(s) de semelle.

Avantageusement, un élément de semelle, par exemple une semelle intermédiaire ou une semelle d'usure, peut être disposé entre la partie textile interne de semelle et la partie textile externe de semelle.

### Portion textile thermofondue

L'élément tubulaire textile interne peut comprendre une ou plusieurs portion(s) textile(s) thermofondue(s) et/ou l'élément tubulaire textile externe peut comprendre une ou plusieurs portion(s) textile(s) thermofondue(s) et/ou la tige peut comprendre une ou plusieurs portion(s) textile(s) thermofondue(s).

Une portion textile thermofondue peut être une portion :
- d'un fil monofilamentaire monocomposant thermofusible/thermofondu ou bicomposant comprenant au moins un premier composant thermofusible/thermofondu et au moins un second composant non thermofusible/non thermofondu ou,
- d'un fil multifilamentaire comprenant un ou des filament(s) monocomposant(s) thermofusible(s)/thermofondu(s) ou bicomposant(s) comprenant au moins un premier composant thermofusible/thermofondu et au moins un second composant non thermofusible/non thermofondu, éventuellement en mélange avec un ou des filament(s) monocomposant(s) non thermofusible(s)/non thermofondu(s).

Un filament ou un fil monofilamentaire, monocomposant thermofusible/thermofondu, peut être par exemple en polyuréthane, par exemple ayant une température de fusion d'environ 100°C-120°C.

Un filament ou un fil monofilamentaire, bi-composant peut être du type cœur-manteau ou côte à côte, c'est-à-dire comprenant un manteau ou un côté comprenant ledit premier composant ayant une température de fusion d'environ 100°C-120°C et un cœur ou l'autre côté comprenant ledit second composant, en particulier ayant une température de fusion ou de ramollissement supérieure à celle du premier composant, par exemple allant de 150°C à 260°C, par exemple de l'ordre de 250°C s'agissant du polyester (par exemple du polyéthylène téréphtalate).

Par exemple, le premier composant peut être en polyester, respectivement en polyuréthane, et le second composant peut être en polyester, respectivement en polyuréthane.

### Zone de visualisation

Avantageusement, une zone de visualisation est une zone à travers laquelle il est possible de visualiser de l'extérieur de la portion principale textile externe, c'est-à-dire à partir de la face externe de ladite portion principale textile externe, la face externe de la portion principale textile interne, en particulier la ou les couleur(s) et/ou un logo et/ou un ou des motif(s) (par exemple une ou des ouverture(s) traversante(s)), de la face externe de la portion principale textile interne.

Avantageusement, la tige peut comprendre plusieurs zones de visualisation, par exemple une zone de visualisation disposée dans la région d'avant-pied et/ou une zone de visualisation disposée dans la région d'orteils, et/ou une zone de visualisation disposée dans la région médiale, et/ou une zone de visualisation disposée dans la région latérale.

Une zone de visualisation selon la présente invention est une portion principale ou additionnelle textile externe de l'élément tubulaire textile externe formée d'un ou plusieurs fil(s) monofilamentaire(s) transparent(s) et/ou translucide(s).

### Fil(s)

Le ou les fil(s) monofilamentaire(s) transparent(s) et/ou translucide(s) peut/peuvent être incolore(s) ou coloré(s).

De préférence, le ou les fil(s) monofilamentaire(s) transparent(s) et/ou translucide(s) selon l'invention ne sont pas thermofusible(s) et/ou n'est/ne sont pas thermofondu(s). Cette disposition permet de conserver de la mobilité entre le ou les fil(s) et de ne pas altérer la perméabilité de la portion, notamment de la portion principale ou additionnelle textile externe (respectivement interne), comprenant le ou lesdits fil(s) monofilamentaire(s).

Le ou les fil(s) monofilamentaire(s) et/ou le ou les fil(s) filé(s) de fibres et/ou le ou les fil(s) multifilamentaire(s), notamment non thermofondu(s)/non thermofusible(s), est/sont dans un ou plusieurs matériau(x) choisi parmi :
- une liste I comprenant : les polyesters, en particulier choisi parmi le polyéthylène téréphtalate (PET) et le polybutylène téréphtalate (PBT) ou une combinaison de ces derniers ; les polyamides, en particulier choisi(s) parmi le PA 6, le PA 6-6, et une combinaison de ces derniers ; les polyoléfines, en particulier le polyéthylène, le polypropylène, et une combinaison de ces derniers ; les élasthannes ; et une combinaison de ces derniers ; et/ou
- une liste II comprenant : le coton, la cellulose régénérée, par exemple la viscose, la laine, et une combinaison de ces derniers.

Un fil multifilamentaire peut avoir une masse linéique allant de 5 dtex à 500 dtex, en particulier allant de 5 dtex à 300 dtex, plus particulièrement allant de 5 dtex à 200 dtex ou à 100 dtex.

Dans un exemple de réalisation, le ou les fil(s) monofilamentaire(s) (en particulier transparent(s) et/ou translucide(s)) est/sont un ou des fil(s) monofilamentaire(s) en polyester, par exemple en polyéthylène téréphtalate (PET) ou en polybutylène téréphtalate (PBT).

Dans un mode de réalisation, le ou les fil(s) monofilamentaire(s) transparent(s) et/ou translucide(s) a/ont (chacun) :
- une masse linéique allant de 5 deniers à 100 deniers, en particulier allant de 5 deniers à 60 deniers, plus particulièrement allant de 20 deniers à 40 deniers (notamment mesurée selon la norme ASTM-D-844) ; et/ou
- un diamètre supérieur ou égal à 0,01 mm et inférieur ou égal à 1 mm, en particulier supérieur ou égal à 0,03 mm ou à 0,05 mm, plus particulièrement inférieur ou égal à 0,50 mm ou à 0,35mm, encore plus particulièrement inférieur ou égal à 0,15 mm ; et/ou
- une ténacité allant de 1 g/denier à 20 g/denier, en particulier allant de 1g/denier à 15 g/denier, plus particulièrement allant de 3 g/denier à 7 g/denier (notamment mesurée selon la norme DIN 53834-1, notamment de 1976) ; et/ou
- un allongement à rupture allant de 5% à 80%, en particulier allant de 5% à 50%, plus particulièrement allant de 15% à 50% (notamment mesuré selon la norme DIN 53834-1, en particulier datant de 1976) ; et/ou
- a une section transversale trilobée.

Dans un exemple de réalisation préféré, le ou les fil(s) monofilamentaire(s), notamment transparent(s) et/ou translucide(s), est/sont un ou des fil(s) dans un ou plusieurs élastomère(s) thermoplastique(s), notamment un ou des élastomère(s) thermoplastique(s) oléfinique(s), en particulier tels que décrits ci-après.Avantageusement, les inventeurs ont déterminé que la masse linéique et le diamètre précités facilitent la mise œuvre dudit fil monofilamentaire sur un métier textile, en particulier par tricotage, tout en offrant un bon compromis entre la rigidité et la souplesse.

Avantageusement, la section transversale trilobée peut être reconnue au microscope.

Avantageusement, la section transversale trilobée confère de la brillance à la zone de visualisation.

### Définitions

On comprend dans le présent texte par thermofusible ou premier composant thermofusible, tout matériau ou premier composant qui est thermofondu lors de la fabrication de la chaussure selon l'invention.

On comprend dans le présent texte par ouverture d'introduction du pied de la chaussure, d'une chaussette (interne ou externe), ou encore d'un élément tubulaire textile (interne ou externe), l'ouverture naturelle pour l'introduction du pied dans le volume d'accueil du pied de la chaussure, de la chaussette ou de l'élément tubulaire textile, en particulier disposée entre les régions de médio-pied et d'arrière-pied, plus particulièrement entourant tout ou partie de la cheville.

On comprend dans le présent texte par non thermofusible, tout matériau/composant qui n'est pas thermofondu lors de la fabrication de la chaussure selon l'invention. Ce matériau ou composant peut être un matériau thermoplastique ou non, mais qui a une température de fusion ou de ramollissement ou encore une température de dégradation qui est supérieure à la température de chauffage la plus élevée mise en œuvre lors de la fabrication de l'article chaussant selon l'invention.

On comprend dans le présent texte par transparent et/ou translucide, tout matériau, en particulier tout monofilament, à travers lequel il est possible de visualiser une ou des couleur(s), et/ou un ou des motif(s), éventuellement en reliefs.

Il est possible de faire varier la transparence d'un fil monofilamentaire jusqu'à ce qu'il soit translucide en faisant varier par exemple le taux massique en dioxyde de titane dans le dit fil.

On comprend dans le présent texte par fil(s) thermofusible(s) au moins en partie que le ou lesdits fil(s) est/sont totalement thermofusible(s) ou comprend/comprennent chacun une portion de leur structure qui est thermofusible.

Dans une variante de réalisation, la portion principale textile interne comprend un ou plusieurs fil(s) monofilamentaire(s) transparent(s) et/ou translucides, notamment formant une zone de visualisation interne.

Dans une variante de réalisation, l'élément tubulaire textile interne, en particulier la partie textile interne de recouvrement au moins en partie du pied, comprend :
- une ou plusieurs portion(s) textile(s) thermofondue(s), en particulier un ou plusieurs fil(s) thermofusible(s) au moins en partie qui est/sont thermofondu(s) au moins en partie lors de la fabrication de la chaussure ; et/ou
- un ou plusieurs fil(s) multifilamentaire(s) et/ou un ou plusieurs fil(s) filé(s) de fibres, en particulier non thermofondus, plus particulièrement en polyester et/ou recyclé(s), par exemple en PET (polyéthylène téréphtalate) ou en PBT (polybutylène téréphtalate); et/ou
- un ou plusieurs fil(s) élastique(s), en particulier en élasthanne ; et/ou
- un ou plusieurs fil(s) monofilamentaire(s) transparent(s) et/ou translucide(s), en particulier non thermofondu(s), agencé(s) dans la portion principale, respectivement additionnelle, textile interne superposée au moins en partie avec la portion principale, respectivement additionnelle, textile externe de l'élément tubulaire textile externe.

Dans une variante de réalisation, l'élément tubulaire textile externe, en particulier la partie textile externe de recouvrement au moins en partie du pied, comprend :
- une ou plusieurs portion(s) textile(s) thermofondue(s), en particulier un ou plusieurs fil(s) thermofusible(s) au moins en partie qui est/sont thermofondu(s) au moins en partie lors de la fabrication de la chaussure ; et/ou
- un ou plusieurs fil(s) multifilamentaire(s) non thermofondus et/ou un ou plusieurs fil(s) filé(s) de fibres, en particulier non thermofondus, plus particulièrement en polyester et/ou recyclé(s), par exemple en PET (polyéthylène téréphtalate) ou en PBT (polybutylène téréphtalate); et/ou
- un ou plusieurs fil(s) élastique(s), en particulier en élasthanne ; et/ou
- un ou plusieurs fil(s) monofilamentaire(s) transparent(s) et/ou translucide(s), en particulier non thermofondu(s), agencé(s) dans la portion principale, respectivement additionnelle, textile externe sensiblement superposée avec la portion principale, respectivement additionnelle, textile interne de l'élément tubulaire textile interne.

Dans une variante de réalisation, l'élément tubulaire textile interne et/ou l'élément tubulaire textile externe comprend/comprennent chacun dans la région encerclant tout ou partie de l'ouverture d'introduction du pied un ou des fil(s) élastique(s), en particulier ladite région ne comprend pas de portion textile thermofondue.

Dans une variante, l'élément tubulaire textile interne, respectivement externe, en particulier la partie textile interne, respectivement externe, de recouvrement au moins en partie du pied, comprend dans sa région d'avant-pied s'étendant entre les côtés médial et latéral et/ou dans la zone de cou-de-pied, une ou plusieurs boucle(s) de laçage de construction textile unitaire, notamment tricotée(s), avec l'élément tubulaire textile interne, respectivement externe, en particulier avec la partie textile interne, respectivement externe, de recouvrement au moins en partie du pied.

Avantageusement, lorsque les boucles de laçage sont agencées sur l'élément tubulaire textile interne, l'élément tubulaire textile externe comprend, dans sa région d'avant-pied s'étendant entre les côtés médial et latéral et/ou dans la zone de cou-de-pied, une ou plusieurs ouverture(s) traversante(s) de réception configurée(s) pour permettre le passage de la ou desdites boucle(s) de laçage à travers respectivement la ou lesdites ouverture(s) traversante(s) de réception en sorte de se projeter à l'extérieur de la ou desdites ouverture(s) traversante(s) de réception.

Dans un mode de réalisation, une boucle de laçage est délimitée par deux ouvertures traversantes, notamment de construction textile unitaire, en particulier tricotée, avec l'élément tubulaire textile interne, respectivement externe. Lesdites deux ouvertures sont de préférence disposées dans la région d'avant-pied s'étendant entre les côtés latéral et médial et/ou dans la zone de cou-de-pied.

Par exemple, une boucle de laçage est un pont tricoté.

En particulier, la zone de cou-de-pied et/ou la région d'avant-pied s'étendant entre les côtés latéral et médial de l'élément tubulaire textile interne, respectivement externe, comprend des premier et second ensembles d'ouvertures traversantes de laçage. Chacun des premier et second ensembles d'ouvertures traversantes de laçage comprend plusieurs, par exemple entre trois et six, jeux de deux ouvertures, les deux ouvertures de chaque jeu étant séparées par une portion tricotée formant des premiers ou seconds ponts. Plus particulièrement, les premiers ponts et les seconds ponts, respectivement des premier et second ensembles d'ouvertures traversantes, sont disposés selon une direction transversale T sensiblement perpendiculaire à l'axe longitudinale L des éléments tubulaires textiles interne et externe.

Dans un mode de réalisation, une boucle de laçage est formée par un fil tricoté tramé, ladite boucle se projetant de la face externe, en particulier de la région d'avant-pied disposée entre les côtés latéral et médial et/ou de la zone de cou-de-pied, de l'élément tubulaire textile externe, respectivement interne.

Dans une variante de réalisation, le ou les fil(s) monofilamentaire(s) transparent(s) et/ou translucide(s) n'est pas/ne sont pas thermofondu(s).

Avantageusement, les zones de croisement du ou des fil(s) entre-eux, en particulier les mailles tricotées avec le ou lesdits fil(s), sont mobiles les unes par rapport aux autres. Cette disposition apporte de la souplesse à ladite portion principale textile externe, et améliore la perméabilité. Ladite portion principale textile externe permet ainsi d'évacuer la chaleur et/ou la transpiration.

Dans une variante, au moins un fil choisi parmi le ou les fil(s) monofilamentaire(s) transparent(s) et/ou translucide(s) de la portion principale textile externe comprend un élastomère thermoplastique, en particulier un élastomère thermoplastique oléfinique.

Le tricotage d'un fil monofilamentaire, en particulier transparent et/ou translucide, sur un métier à tricoter circulaire est difficile car le fil monofilamentaire doit adopter la courbure des boucles tricotées successives mais également la forme tubulaire de l'élément tubulaire textile. Si le fil monofilamentaire n'est pas adapté, il a tendance à sa casser sur le métier à tricoter et/ou à engendrer une tension différente sur l'élément tubulaire comparativement à un fil multifilamentaire créant alors un aspect irrégulier.

De plus, ce fil monofilamentaire est combiné avec au moins un fil au moins en partie thermofusible dans un élément tubulaire tricoté, lequel élément tubulaire tricoté subit une étape de thermoformage ou de thermocompression.

Un fil monofilamentaire trop rigide et/ou trop gros ne donne pas satisfaction. En effet, l'élément tubulaire tricoté mis en forme par thermoformage ou thermocompression avec un fil monofilamentaire inadapté n'a pas un rendu esthétique et régulier, ce qui peut également créer de l'inconfort au porté pour l'usager.

Avantageusement, l'utilisation d'un fil monofilamentaire transparent et/ou translucide dans un élastomère thermoplastique contribue à obtenir un élément tubulaire textile régulier, apte à subir une étape de thermoformage ou de thercompression pour la fabrication d'une tige conservant un aspect régulier. De plus, ce fil monofilamentaire permet de tricoter de manière lâche, c'est-à-dire sans exercer une tension importante sur ce dernier, ce qui facilite l'étape de retrait thermique décrite ci-après.

De préférence, le ou lesdit(s) élastomère(s) thermoplastique(s), notamment oléfinique(s), représente(nt) au moins 50% en masse, encore de préférence au moins 80% en masse, préférentiellement au moins 90% en masse, de la masse totale dudit au moins un fil monofilamentaire.

On comprend dans le présent texte par un élastomère thermoplastique oléfinique tout élastomère comprenant des unités de répétition oléfiniques, notamment à base de propylène et/ou d'éthylène.

Ledit élastomère thermoplastique oléfinique peut être choisi parmi :
- les polyisobutylènes (PIB) ; et/ou
- les terpolymères d'éthylène, de propylène, et de diène (EPDM); les copolymères d'éthylène et de propylène ; les copolymères d'éthylène et d'alpha-oléfine(s), par exemple les copolymères d'éthylène et de butène ou les copolymères d'éthylène et d'octène, et un mélange de ces derniers ; de préférence l'EPDM et les copolymères d'éthylène et de propylène ; et/ou
- les mélanges d'une polyoléfine, en particulier du polypropylène, avec un ou des élastomère(s) thermoplastique(s) oléfinique(s), non vulcanisé(s), et éventuellement un ou des plastifiants (par exemple huile(s) minérale(s) ou naphténique(s) ou paraffinique(s)) ; et/ou
- le ou lesdits élastomère(s) thermoplastique(s) oléfinique(s) peut/peuvent être les copolymères d'éthylène et de propylène, les terpolymères d'éthylène, de propylène et de diène, les copolymères d'éthylène et d'alpha-oléfine(s) (par exemple les copolymères d'éthylène et de butène ou les copolymères d'éthylène et d'octène). Ledit au moins un fil monofilamentaire transparent et/ou translucide peut comprendre un ou plusieurs élastomère(s) thermoplastique(s).

Dans un mode de réalisation, au moins 80% en masse, de préférence environ 100% en masse, de ladite portion principale textile externe est formée d'un ou plusieurs fil(s) monofilamentaire(s) comprenant (chacun) un ou plusieurs élastomère(s) thermoplastique(s), notamment un ou plusieurs élastomère(s) thermoplastique(s) oléfinique(s).

Avantageusement, cet intervalle de diamètre permet de tricoter ledit fil monofilamentaire sur un métier à tricoter circulaire, et d'obtenir une tige régulière.

Dans une sous-variante, au moins un fil choisi parmi le ou les fil(s) monofilamentaire(s) transparent(s) et/ou translucide(s) de la portion principale textile externe présente au moins l'une des propriétés suivantes :
- a une masse linéique allant d'environ 50 dtex à environ 300 dtex, de préférence allant d'environ 50 dtex à environ 200 dtex, encore de préférence allant d'environ 100 dtex à environ 200 dtex; et/ou
- a un diamètre supérieur ou égal à 0,05 mm et inférieur ou égal à 0,8 mm, de préférence supérieur ou égal à 0,08 mm et inférieur ou égal à 0,3 mm ; et/ou
- comprend un ou plusieurs élastomère(s) thermoplastique(s), notamment oléfinique(s) ; et/ou
- a une ténacité (cN/tex) supérieure ou égale à 10 cN/tex, en particulier inférieure ou égale à 100 cN/tex, plus particulièrement inférieure ou égale à 50 cN/tex ; et/ou
- a un allongement à rupture supérieur ou égal à 40%, en particulier supérieur ou égal à 60%, plus particulièrement inférieur ou égal à 100 %.

L'allongement à *rupture, la ténacité peuvent être déterminées à laide la norme ISO 2062 :2009, intitulée Textiles - Fils sur enroulement - Détermination de la force de rupture et de l'allongement à la rupture des fils individuels à laide d'un appareil d'essai à vitesse constante d'allongement,* la vitesse de traction peut être par exemple de 100 mm/min.

Dans une variante de réalisation, ladite portion principale textile externe, et éventuellement ladite portion principale textile interne, est/sont disposée(s) dans au moins l'une des régions de la tige suivantes : une région d'avant-pied s'étendant sur le côté latéral et/ou une région d'avant-pied s'étendant sur le côté médial ; une zone de cou-de-pied ; une région d'avant-pied s'étendant entre les côtés latéral et médial ; une région de médio-pied s'étendant sur le côté latéral et/ou une région de médio-pied s'étendant sur le côté médial ; une région de talon s'étendant sur le côté latéral et/ou une région de talon s'étendant sur le côté médial ; une région de talon s'étendant entre les côtés médial et latéral, ou une combinaison de ces dernières, de préférence une région d'avant-pied s'étendant sur le côté latéral et/ou une région d'avant-pied s'étendant sur le côté médial ; et/ou une zone de cou-de-pied ; et/ou une région d'avant-pied s'étendant entre les côtés latéral et médial ; une région de médio-pied s'étendant sur le côté latéral et/ou une région de médio-pied s'étendant sur le côté médial.

Avantageusement, la portion principale textile externe occupe au moins 10%, de préférence au moins 20% ou 30% ou 40% ou 50% ou 60% ou 70% ou 80%, de la face externe de la tige ou de la face externe de la partie textile de recouvrement au moins en partie du pied de l'élément tubulaire textile externe.

Dans une variante de réalisation, ladite portion principale textile interne est disposée dans au moins l'une des régions de la tige suivantes : une région d'avant-pied s'étendant sur le côté latéral et/ou une région d'avant-pied s'étendant sur le côté médial ; une région d'avant-pied s'étendant entre les côtés latéral et médial ; une zone de cou-de-pied ; une région de médio-pied s'étendant sur le côté latéral et/ou une région de médio-pied s'étendant sur le côté médial ; une région de talon s'étendant sur le côté latéral ; et/ou une région de talon s'étendant sur le côté médial ; une région de talon s'étendant entre les côtés médial et latéral, ou une combinaison de ces dernières, de préférence une région d'avant-pied s'étendant sur le côté latéral et/ou une région d'avant-pied s'étendant sur le côté médial ; et/ou une zone de cou-de-pied ; et/ou une région d'avant-pied s'étendant entre les côtés latéral et médial ; une région de médio-pied s'étendant sur le côté latéral et/ou une région de médio-pied s'étendant sur le côté médial.

Avantageusement, la portion principale textile interne occupe au moins 10%, de préférence au moins 20% ou 30% ou 40% ou 50% ou 60% ou 70% ou 80%, de la face externe de la tige ou de la face externe de la partie textile de recouvrement du pied de l'élément tubulaire textile interne.

Dans une variante de réalisation, l'élément tubulaire textile externe est une chaussette tricotée comprenant un vide de réception du pied, et l'élément tubulaire textile interne est une chaussette tricotée disposée au moins en partie dans le vide de réception du pied de l'élément tubulaire textile externe.

Avantageusement, la chaussette tricotée, de l'élément tubulaire textile interne ou externe, comprend une zone de talon, une extrémité de pointe de pied, en particulier fermée par une couture ou une soudure, et une ouverture d'introduction du pied.

Avantageusement, les éléments tubulaires textiles interne et externe sont superposés au moins en partie.

Dans un mode de réalisation, les éléments tubulaires textiles interne et externe sont deux pièces tricotées distinctes.

Cette disposition facilite la différentiation, en particulier concernant les dimensions et/ou les configurations (par exemple la disposition d'une poche tricotée additionnelle de construction tricotée unitaire avec un élément tubulaire textile tricoté), entre l'élément tubulaire textile interne, respectivement externe, et l'élément tubulaire textile externe, respectivement interne. Dans une variante de réalisation, l'élément tubulaire textile externe et l'élément tubulaire textile interne sont de construction textile unitaire.

Avantageusement, les éléments tubulaires textiles interne et externe sont dans une seule pièce textile, en particulier de construction textile unitaire, plus particulièrement de construction tricotée unitaire.

De préférence, ladite pièce a une forme générale en U avant repliage de l'élément tubulaire textile interne dans le volume d'accueil du pied de l'élément tubulaire textile externe (en particulier ce repliage est effectué dans le procédé de fabrication de la chaussure selon un second aspect de l'invention).

De préférence, la chaussette interne est dans une position repliée dans le volume d'accueil du pied de la chaussette externe.

Le repliement de la chaussette interne dans la chaussette externe débute au niveau de leurs ouvertures d'introduction du pied ou au niveau de leurs pointes de pied ouvertes.

Dans une variante de réalisation, l'ouverture d'introduction du pied, respectivement la pointe de pied, de l'élément tubulaire textile externe est en liaison textile, notamment tricotée, avec l'ouverture d'introduction du pied, respectivement la pointe de pied, de l'élément tubulaire textile interne.

Le repliement se fait donc à partir de l'ouverture d'introduction du pied ou à partir de la pointe d'orteil ouverte lors du procédé fabrication.

Dans une variante de réalisation, la portion textile principale interne ne comprend pas de portion textile thermofondue.

Avantageusement, la région périphérique de la tige bordant tout ou partie des portions textiles principales interne et externe superposées au moins en partie, comprend une ou plusieurs portion(s) textile(s) thermofondue(s), en particulier solidarisant la partie textile de recouvrement interne du pied avec la partie textile de recouvrement externe du pied.

Dans une variante de réalisation, la portion textile principale interne comprend un ou des fil(s) monofilamentaire(s) non thermofondu(s), éventuellement transparent(s) et/ou translucide(s).

De préférence, le ou lesdits fil(s) forme(nt) une zone de visualisation interne, sensiblement en regard de la zone de visualisation de la portion textile principale externe (qui peut être qualifiée de zone de visualisation externe).

Avantageusement, la zone de visualisation interne permet de visualiser l'intérieur du volume d'accueil de la chaussure, et donc la partie du pied en regard de ladite zone.

Dans une variante de réalisation, l'élément tubulaire textile interne, en particulier sa partie textile interne de recouvrement au moins en partie du pied, comprend une ou ou plusieurs portion(s) textile(s) thermofondue(s), et l'élément tubulaire textile externe, en particulier sa partie textile externe de recouvrement du pied, ne comprend pas de portion textile thermofondue ou une ou plusieurs portion(s) textile(s) thermofondue(s) dont la masse totale est inférieure ou égale à 0,50 fois la masse totale de la ou des portion(s) textile(s) thermofondue(s) de l'élément tubulaire textile interne, en particulier inférieure ou égale à 0,50 fois la masse totale de la ou des portion(s) textile(s) thermofondue(s) de la partie textile interne de recouvrement du pied.

Avantageusement, l'élément tubulaire textile externe comprend moins de matière textile thermofondue que l'élément tubulaire textile interne.

Cette disposition permet d'obtenir un élément tubulaire externe offrant davantage de souplesse, et plus respirant que l'élément tubulaire interne.

Dans une variante de réalisation, la portion principale, ou additionnelle, textile externe, et/ou la portion principale, ou additionnelle, textile interne comprend/comprennent chacune une ou plusieurs ouverture(s) traversante(s) textile(s), en particulier tricotée(s), notamment avec un ou plusieurs fil(s) monofilamentaire(s) (tel(s) que décri(s) dans le présente texte, par exemple transparent(s) et/ou translucides) ou avec un ou plusieurs fil(s) multifilamentaire(s).

De préférence, la ou les ouverture(s) traversante(s) s'étende(nt) entre les faces interne et externe de la portion principale, ou additionnelle, textile externe et/ou de la portion principale, ou additionnelle, textile interne.

La portion principale, ou additionnelle, textile externe, respectivement interne, peut comprendre des ouvertures traversantes :
- réparties dans une région donnée de ladite portion principale, ou additionnelle, par exemple une région d'avant-pied donnée de la partie textile de recouvrement, et/ou
- cernant au moins une partie de ladite portion principale, ou additionnelle, dans une région donnée, par exemple dans une région de médio-pied sur le côté latéral ou médial de la partie textile de recouvrement, et/ou
- une région de la tige moins sollicitée en traction ou en cisaillement.

La ou les ouverture(s) traversante(s) comprend/comprennent (ou est/sont) une ou des ouverture(s) traversante(s), en particulier au moins 3 ou 4 ou 5 ou plus de 5 ouvertures traversantes, (chacune) ayant au moins une dimension supérieure ou égale à 1 mm ou à 2 mm ou à 3 mm ou à 4 mm ou à 5 mm ou à 8 mm, ou encore supérieure ou égale à 10 mm, en particulier la ou les ouverture(s) traversante(s) est/sont définies comme étant une ou des ouverture(s) traversante(s) A.

La ou les ouverture(s) traversante(s) comprend/comprennent (ou est/sont) une ou des ouverture(s) traversante(s), en particulier au moins 3 ou 4 ou 5 ou plus de 5 ouvertures traversantes, (chacune) ayant au moins une dimension inférieure ou égale à 20 mm ou à 15 mm ou à 8 mm ou à 5 mm ou à 4 mm ou à 3 mm ou à 2 mm ou à 1 mm, en particulier le ou les ouverture(s) traversante(s) est/sont définies comme étant une ou des ouverture(s) traversante(s) A.

Dans un exemple préféré, la ou les ouverture(s) traversante(s) comprend/comprennent (ou est/sont) une ou des ouverture(s) traversante(s) ayant au moins une dimension allant de 3 mm à 15 mm, de préférence allant d'environ 5 mm à 15 mm, notamment de type A.

Une ou des ouverture(s) traversante(s) peut/peuvent avoir n'importe quelle forme, et par exemple une forme ovoïde, ronde, parallélépipédique (par exemple carré ou rectangulaire).

La ou les ouverture(s) traversante(s) comprend/comprennent une ou des ouverture(s) traversante(s), en particulier au moins 3 ou 4 ou 5 ou plus de 5 ou plus de 30 ouvertures traversantes, (chacune) ayant au moins une dimension supérieure ou égale à 0,1 mm, ou à 0,5 mm, et inférieure ou égale à 1 ou 2 mm, en particulier la ou les ouverture(s) traversante(s) est/sont définies comme étant une ou des ouverture(s) traversante(s) B. Par exemple, ce type d'ouverture(s) B se retrouve sur une portion principale, ou additionnelle, textile interne ou externe de type mesh tricoté ou de structure en nid d'abeilles.

Dans un exemple préféré, la ou les ouverture(s) traversante(s) comprend/comprennent (ou est/sont) une ou des ouverture(s) traversante(s) ayant au moins une dimension allant de 0,1 mm à 2 mm, de préférence allant d'environ 0,8 mm à 2 mm, notamment de type B.

Avantageusement, la ou les ouverture(s) traversante(s), en particulier A et/ou B, est/sont tricotée(s) avec un ou plusieurs fil(s) monofilamentaire(s) transparent(s) et/ou translucide(s), en particulier non thermofondu(s), ou un ou plusieurs fil(s) multifilamentaire(s), notamment non thermofondu(s).

Cette disposition permet de former des ouvertures traversantes résistantes à la déchirure.

Cette disposition améliore également la souplesse, la respirabilité et améliore la fonction d'affichage/visualisation de la portion principale, ou additionnelle, textile externe, respectivement interne.

Dans un premier exemple de réalisation, la portion principale, ou additionnelle, textile externe ne comprend pas d'ouverture traversante et la portion principale, ou additionnelle, textile interne comprend une ou des ouverture(s) traversante(s), en particulier A et/ou B, plus particulièrement B.

Avantageusement, la ou les ouverture(s) traversante(s) de la portion principale, ou additionnelle, textile interne est/sont tricotée(s) avec un ou des fil(s) multifilamentaire(s).

Dans un second exemple de réalisation, la portion principale, ou additionnelle, textile interne, comprend/comprennent chacune une ou plusieurs ouverture(s) traversante(s) textile(s), en particulier tricotée(s), notamment avec un ou plusieurs fil(s) monofilamentaire(s) (tel(s) que décri(s) dans le présente texte, par exemple transparent(s) et/ou translucides) ou un ou plusieurs fil(s) multifilamentaire(s).

Les dispositions des premier et second exemples précédents permettent avantageusement d'améliorer **la** résistance à la déchirure de la tige puisque la ou les ouverture(s) traversante(s) arrangées dans l'élément tubulaire textile interne sont recouvertes par l'élément tubulaire textile externe, en particulier ledit élément tubulaire textile interne ne comprenant pas d'ouverture traversante.

Dans un second exemple de réalisation, la portion principale, ou additionnelle, textile interne ne comprend pas d'ouverture traversante et la portion principale, ou additionnelle, textile externe comprend une ou des ouverture(s) traversante(s), en particulier A et/ou B, plus particulièrement A.

Dans un troisième exemple de réalisation, la portion principale, ou additionnelle, textile interne comprend une ou des ouverture(s) traversante(s) et la portion principale, ou additionnelle, textile externe comprend une ou des ouverture(s) traversante(s) ayant chacune au moins une dimension supérieure à au moins l'une des dimensions de chacune de la ou des ouverture(s) traversante(s) de la portion principale, ou additionnelle, textile interne, en particulier la portion principale, ou additionnelle, textile externe comprend une ou des ouverture(s) A et la portion principale, ou additionnelle, textile interne comprend une ou des ouverture(s) traversante(s) B. Dans une variante de réalisation, la portion principale, ou additionnelle, textile externe comprend une ou des ouverture(s) traversante(s) qui n'est/ne sont pas en regard d'ouverture(s) traversante(s) de la portion principale, ou additionnelle, textile interne.

Cette disposition permet de protéger le pied disposé dans le volume d'accueil de la chaussure, par exemple de la pluie, de la poussière, des particules,....

Dans une variante de réalisation, les portions principales textiles interne et externe sont disposées au moins en partie, notamment entièrement, dans la région de médio-pied s'étendant sur le côté latéral de la tige, et l'élément tubulaire textile interne comprend en outre une portion additionnelle textile interne et l'élément tubulaire textile externe comprend une portion additionnelle textile externe, les portions additionnelles textiles interne et externe sont superposées au moins en partie et disposées au moins en partie, notamment entièrement, dans la région de médio-pied sur le côté médial de la tige, la portion additionnelle textile externe comprend un ou plusieurs fil(s) monofilamentaire(s) transparent(s) et/ou translucide(s), en particulier non thermofondu(s), formant une zone de visualisation de la portion additionnelle textile interne.

Dans une sous-variante de réalisation, la tige comprend en outre une autre portion additionnelle textile interne et une autre portion additionnelle textile externe qui sont superposées au moins en partie et disposées au moins en partie, notamment entièrement, dans la région d'avant-pied disposée entre les côtés latéral et médial et éventuellement dans la région d'avant-pied disposée sur le côté latéral et/ou la région d'avant-pied disposée sur le côté médial.

Dans une variante de réalisation, la portion textile principale, ou additionnelle, externe comprend une portion de face interne et la portion textile principale, ou additionnelle, interne comprend une portion de face externe qui n'est pas solidaire de la portion de face interne de la portion principale, ou additionnelle, textile externe, en particulier qui n'est pas collée à la portion de face interne de la portion principale, ou additionnelle, textile externe, en particulier qui n'est pas collée par une portion textile thermofondue.

Dans une variante de réalisation, la portion principale, ou additionnelle, textile externe comprend un ou des fil(s) monofilamentaire(s) translucide(s) et/ou transparent(s) ayant chacun une section transversale trilobée, et de préférence une masse linéique supérieure ou égale à 20 deniers et inférieure ou égale à 60 deniers.

Les inventeurs ont déterminé que cette disposition permet de mettre en œuvre sur un métier textile ledit fil monofilamentaire, en particulier par tricotage, tout en offrant un bon compromis entre la rigidité et la souplesse.

De plus, ce type fil permet d'apporter de la brillance.

On comprend dans le présent texte par section transversale trilobée que la section transversale d'un fil monofilamentaire comprend au moins trois côtés.

Avantageusement, une section transversale trilobée a une forme générale sensiblement triangulaire.

La présente invention a pour objet, selon un second aspect, un procédé de fabrication d'une chaussure, en particulier une chaussure de sport, notamment selon l'une quelconque des variantes de réalisation selon un premier aspect de l'invention, ledit procédé comprenant avantageusement les étapes :
i) on fournit un élément tubulaire textile externe et un élément tubulaire textile interne dont au moins l'un desdits éléments tubulaires textiles interne et externe comprend au moins une portion textile thermofusible, l'élément tubulaire textile externe comprend au moins une portion principale textile externe et l'élément tubulaire textile interne comprend au moins une portion principale textile interne, l'élément tubulaire textile interne est disposée au moins en partie dans un vide de réception du pied de l'élément tubulaire textile externe en sorte que lesdits éléments tubulaires textiles externe et interne soient superposées au moins en partie, et que les portions principales textiles interne et externe soient superposées au moins en partie, la portion principale textile externe comprenant un ou plusieurs fil(s) monofilamentaire(s) transparent(s) et/ou translucide(s), en particulier ayant une température de fusion Tf ou de dégradation Td ;
ii) on chauffe les éléments tubulaires textiles interne et externe à une température de chauffage Tc en sorte de fondre au moins partiellement ladite au moins une portion textile thermofusible, en particulier la température Tf ou Td est supérieure à la température de chauffage Tc ;
iii) on obtient une tige comprenant au moins une partie de l'élément tubulaire textile externe et au moins une partie de l'élément tubulaire textile interne, l'un au moins desdits éléments tubulaires textile interne et externe comprend au moins une portion textile thermofondue, et ladite au moins une portion principale textile externe forme une zone de visualisation de la portion principale textile interne.

Dans un exemple, le procédé comprend une étape de solidarisation d'une structure de semelle à la partie textile externe de semelle de l'élément tubulaire textile externe ou à la tige obtenue à l'étape iii).

Dans un exemple, le procédé comprend une étape de thermoformage ou de thermocompression au-cours de laquelle un ou plusieurs élément(s) de semelle peut/peuvent être disposé(s) entre la partie textile interne de semelle de l'élément tubulaire textile interne et la partie textile externe de semelle de l'élément tubulaire textile externe ou en contact avec la partie textile de semelle de l'élément tubulaire textile externe, en particulier pour solidarisation par collage, plus particulièrement par collage par une ou plusieurs portion(s) textile(s) thermofondue(s).

L'étape de thermoformage, en particulier l'étape de chauffage ii), comprend avantageusement la thermofixation des parties textiles de recouvrement interne et externe au moins en partie du pied des éléments tubulaires textiles interne et externe à la forme d'une préforme en forme générale de pied. Les éléments tubulaires textiles interne et externe sont maintenus lors de leur refroidissement sous pression contre la préforme en sorte d'épouser et retenir la forme de la préforme. Le ou les fil(s) au moins en partie thermofusible(s) peut/peuvent être collé(s) entre-eux.

La préforme en forme générale de pied est de préférence disposée dans le volume d'accueil du pied de l'élément tubulaire textile interne, les éléments tubulaires textiles étant superposés au moins en partie.

L'étape de thermocompression, en particulier l'étape de chauffage (ii), comprend avantageusement la disposition des éléments tubulaires textiles interne et externe, avec un ou plusieurs élément(s) de semelle, dans un moule. De préférence, une vessie gonflable (en particulier en silicone), notamment ayant une forme sensiblement de pied, est disposée dans le volume d'accueil du pied de l'élément tubulaire textile interne, lequel élément tubulaire textile interne est superposé au moins en partie avec l'élément tubulaire textile externe. Lors de la thermocompression, la vessie gonflable est gonflée, par exemple à une pression de gonflage allant de 3 bars environ à environ 6 bars, afin de comprimer les éléments tubulaires textiles interne et externe, et éventuellement le ou les élément(s) de semelle, contre la face interne du moule. Le moule peut être en deux ou en trois parties. Par exemple deux parties de moule sont configurés pour recevoir et mouler la tige et une partie de moule est configurée pour recevoir et mouler la structure de semelle. La température de chauffage lors de la thermocompression est déterminée en sorte de fondre et faire fluer plus ou moins la ou les matière(s) textile(s) thermofusible(s) visée(s).

En effet, la chaussure peut comprendre un ou des matériau(x) textile(s) thermofusible(s) par nature, mais qui n'est/ne sont pas thermofondu(s) lors de la fabrication de la chaussure. Ce matériau textile est ainsi considéré comme non thermofusible ou non thermofondu selon l'invention.

Par exemple, la température de chauffage est supérieure ou égale à 110°C et inférieure ou égale à 200°C, en particulier va de 110°C à 160°C.

Un élément tubulaire textile interne, respectivement externe, peut être tricoté sur un métier à tricoter circulaire de petit diamètre. Il peut s'agir d'un tricot à mailles cueillies ou à mailles jetées, de préférence à mailles cueillies.

Après l'étape (iii), le procédé peut comprendre une étape de fixation d'un ou plusieurs élément(s) de semelle à la partie textile externe de semelle de l'élément tubulaire textile externe, par exemple des portions de caoutchouc solidarisées par collage.

Il est également possible de venir visser des pointes métalliques dans des protrusions se projetant de la face externe de la partie textile externe de semelle de l'élément tubulaire textile externe pour former des crampons.

L'élément de semelle qui peut être disposé entre les parties textiles interne et externe de semelle respectivement des éléments tubulaires textiles interne et externe est une semelle d'usure ou un élément amortissant, par exemple ayant une dureté Shore A supérieure à 30 et inférieure à 80.

Dans une variante, au moins l'élément tubulaire textile externe, en particulier l'élément tubulaire textile externe et l'élément tubulaire textile interne, subit (subissent) une étape de retrait thermique avant l'étape ii).

Dans une variante, au moins un fil choisi parmi le ou les fil(s) monofilamentaire(s) transparent(s) et/ou translucide(s) de la portion principale textile externe comprend un ou plusieurs élastomère(s) thermoplastique(s), en particulier un ou plusieurs élastomère(s) thermoplastique(s) oléfinique(s).

Dans une variante, au moins un fil choisi parmi le ou les fil(s) monofilamentaire(s) transparent(s) et/ou translucide(s) de la portion principale textile externe est sélectionné en sorte de présenter un taux de retrait thermique supérieur ou égal à 5%, de préférence supérieur ou égal à 7%, encore de préférence inférieur ou égal à 20%, préférentiellement inférieur ou égal à 15%.

Cette disposition permet d'activer le retrait thermique du fil monofilamentaire lors de l'étape de retrait thermique ayant lieu avant l'étape ii) de thermoformage ou de thermocompression.

Avantageusement, la portion principale textile externe, et éventuellement une ou plusieurs autres portion(s) de l'élément tubulaire textile externe et/ou de l'élément tubulaire textile interne, est (sont) tricotée(s) avec un ou plusieurs fil(s) monofilamentaire(s) transparent(s) et/ou translucide(s) en exercant une faible tension lors du tricotage sur ce ou ces dernier(s), c'est-à-dire de manière « lâche ». De plus, le ou lesdit(s) monofilamentaire(s) transparent(s) et/ou translucide(s) présentent un taux de retrait (dimensionnel) significatif.

Avantageusement, l'étape de retrait thermique permet d'activer le retrait dimensionnel (%) du ou des fil(s) monofilamentaire(s) transparent(s) et/ou translucide(s), et ainsi d'obtenir une portion principale textile externe, et éventuellement de manière générale un élément tubulaire textile externe et/ou un élément tubulaire textile interne selon la disposition du ou des fil(s) monofilamentaire(s) transparent(s) et/ou translucide(s), qui présente une surface tricotée régulière, et une forme ajustée à la préforme, avant l'étape ii) de thermoformage et/ou de thermocompression.

Avantageusement, l'étape de retrait thermique comprend l'application de chaleur au moins audit élément tubulaire textile externe pendant une période déterminée en sorte d'obtenir le retrait dimensionnel désiré dudit élément tubulaire textile externe, et éventuellement dudit élément tubulaire textile interne, par exemple comprend l'application d'eau chaude (par exemple à 80°C) ou de vapeur d'eau, pendant au moins 5 secondes, par exemple pendant une période allant de 30 secondes à 5 minutes.

On évalue le retrait (%) dudit au moins un fil ou du ou des élément(s) tubulaire(s) textile(s) externe et/ou interne par le calcul suivant : [(longueur d'une zone A, prise dans le sens trame ou dans le sens des colonnes de mailles, disposée dans la portion principale textile externe/interne avant l'étape de retrait thermique ; ou dite longueur initiale) - (longueur de ladite zone A prise dans le sens trame ou des colonnes de mailles retenu, disposée dans la portion principale textile externe/interne après l'étape de retrait thermique ; ou dite longueur activée)]/ (longueur initiale) * 100.

Avantageusement, le retrait mesuré sur le fil monofilamentaire transparent et/ou translucide est supérieur ou égal à 5%.

Avantageusement, le retrait mesuré sur une zone A dudit élément tubulaire textile externe est supérieur ou égal à 5%.

Les définitions, variantes, exemples et modes de réalisation selon un premier aspect de l'invention s'appliquent indépendamment les unes des autres au second aspect de l'invention.

### Description des dessins

L'invention sera mieux comprise à la lecture de la description qui suit des modes de réalisation de l'invention donnés à titre d'exemples non limitatifs, en référence aux figures annexées, sur lesquelles :
[Fig. **1****]** la figure **1** illustre de manière schématique un premier exemple de chaussure selon l'invention sur laquelle sont représentées les différentes régions de tige définies dans le présent texte en référence à la chaussure selon l'invention;
[Fig. **2****]** la figure **2** illustre de manière schématique à des fin de référence dans le présent texte, les différentes régions que peut comprendre la structure de semelle de la chaussure représentée à la figure **1****;**
[Fig. **3****]** la figure **3** illustre de manière schématique un premier exemple d'élément tubulaire textile interne, notamment tricoté, disposé dans le volume d'accueil d'un pied d'un premier exemple d'élément tubulaire textile externe, notamment tricoté, qui peuvent être mis en œuvre dans la présente invention;
[Fig. 4] la figure **4** représente de manière schématique un second exemple d'élément tubulaire textile interne, notamment tricoté, et un second exemple d'élément tubulaire textile externe, notamment tricoté, qui sont de construction textile unitaire, en particulier en liaison textile au niveau de leurs ouvertures d'introduction du pied, et qui peuvent être mis en œuvre dans la présente invention;
[Fig. 5] la figure **5** représente de manière schématique l'élément tubulaire textile interne, notamment tricoté, de la figure **4** disposé dans le volume d'accueil du pied de l'élément tubulaire textile externe, notamment tricoté, de la figure **4** lors de leur mise en œuvre dans la présente invention;
[Fig. 6] la figure **6** représente de manière schématique un second exemple de chaussure selon l'invention;
[Fig. **7****]** la figure **7** représente de manière schématique un troisième exemple d'agencement d'éléments tubulaires textiles interne et externe selon l'invention, notamment tricotés, avant leur thermoformage ou thermocompression;
[Fig. **8****]** la figure **8** représente de manière schématique un quatrième exemple d'agencement d'éléments tubulaires textiles interne et externe selon l'invention, notamment tricotés, avant leur thermoformage ou thermocompression;
[Fig. **9****]** la figure **9** représente de manière schématique un cinquième exemple d'agencement d'éléments tubulaires textiles interne et externe selon l'invention, notamment tricotés, avant leur thermoformage ou thermocompression;
[Fig. **10****]** la figure **10** représente de manière schématique un sixième exemple d'agencement d'éléments tubulaires textiles interne et externe selon l'invention, notamment tricotés, avant leur thermoformage ou thermocompression vue de dessus;
[Fig. **11****]** la figure **11** représente de manière schématique les éléments tubulaires textiles interne et externe, notamment tricotés, de la figure **10** avant leur thermoformage ou thermocompression vue de côté;
[Fig. **12****]** la figure **12** représente de manière schématique un troisième exemple de chaussure selon l'invention ;
[Fig. **13****]** la figure **13** représente de manière schématique un quatrième exemple de chaussure selon l'invention vue en perspective et selon son côté médial;
[Fig. **14****]** la figure **14** représente de manière schématique le quatrième exemple de chaussure selon l'invention vue selon sa face avant ;
[Fig. **15****]** la figure **15** représente de manière schématique un cinquième exemple de chaussure selon l'invention vue en perspective et selon son côté latéral;
[Fig. **16****]** la figure **16** représente de manière schématique le cinquième exemple de chaussure selon l'invention vue en perspective et selon son côté médial.

### Description des modes de réalisation

A des fins de référence de la terminologie utilisée dans le présent texte et associée à une chaussure, la chaussure **10** représentée à la figure **1** va être décrite ci-après. La chaussure **10** peut être divisée en trois régions générales : une région d'avant pied **12,** une région de milieu de pied **14** ou dite également de médio-pied **14** ; une région de talon ou d'arrière-pied **16.** La région d'avant-pied **12** comprend généralement des parties de la chaussure **10** correspondant aux orteils et aux articulations reliant les métatarses aux phalanges. La région de milieu de pied **14** comprend généralement des parties de la chaussure **10** correspondant à la voûte plantaire du pied. La région de talon ou d'arrière-pied **16** correspond généralement aux parties arrières du pied, et comprend notamment l'os du calcanéum. La chaussure **10** comprend également un côté latéral **17** et un côté médial **18,** qui s'étendent à travers chacune des régions de l'avant-pied **12,** du médio-pied **14** et du talon **16** et correspondent aux côtés opposés de la chaussure **10.** Plus particulièrement, le côté latéral **17** correspond à une zone extérieure du pied, et le côté médial **18** correspond à une zone intérieure du pied. La chaussure **10** comprend une ouverture d'introduction du pied **5** permettant d'accéder au volume de réception (ou d'accueil) du pied **6.**

La chaussure **10** comprend une zone de cou-de-pied **11** s'étendant de manière sensiblement centrée entre le côté latéral **17** et le côté médial **18** dans la région de médio-pied et éventuellement partiellement dans la région d'avant-pied **12.**

La chaussure **10** comprend également un axe longitudinal L et un axe transversal T, en particulier sensiblement perpendiculaire à l'axe L. La chaussure **10** comprend également un bord avant **19a** et un bord arrière **19b.** L'article chaussant **10** comprend une tige **15** et une structure de semelle, notamment une semelle d'usure **20.**

En plus de la chaussure **10,** la région d'avant-pied **12,** la région de médio-pied **14,** la région de talon **16,** le côté latéral **17,** le côté médial **18,** le bord avant **19a,** le bord arrière **19b,** la zone de cou-de-pied **11,** l'ouverture d'introduction du pied **5,** et le volume d'accueil ou de réception du pied **6,** peuvent s'appliquer à la structure de semelle **20,** à la tige **15,** et à leurs éléments individuels, tels que par exemple de manière non limitative aux éléments tubulaires textiles interne et externe et à leurs parties de recouvrement textiles du pied respectives et à leurs parties de semelle textiles respectives.

La figure 2 représente schématiquement à des fins de référence, les différentes régions que peuvent comprendre une structure de semelle **20,** correspondant aux régions définies à la figure 1.

La figure 3 représente schématiquement un premier exemple d'élément tubulaire textile interne **50** et un premier exemple d'élément tubulaire textile externe **60** distincts, chacun dans une pièce textile tricotée, notamment chacun dans une chaussette tricotée. L'élément tubulaire textile interne **50** comprend une partie textile de recouvrement interne **52** du pied et une partie textile de semelle interne **54,** ainsi qu'une portion coudée **56** permettant de former une région de talon. Dans cet exemple précis la partie textile de recouvrement interne du pied **52** s'étend dans les régions d'avant-pied, de médio-pied, et de talon, et ce du côté latéral vers le côté médial. Dans cet exemple précis, la partie textile de semelle interne **54** s'étend entre un bord avant et un bord arrière dans les régions d'avant-pied, de médio-pied, et de talon, et ce du côté latéral vers le côté médial.

L'élément tubulaire textile externe **60** comprend une partie de recouvrement textile externe **62** du pied et une partie de semelle textile externe **64,** ainsi qu'une portion coudée **66** permettant de former une région de talon. Dans cet exemple précis la partie de recouvrement textile externe du pied **62** s'étend dans les régions d'avant-pied, de médio-pied, et de talon, et ce entre les côtés latéral et médial. Dans cet exemple précis, la partie textile de semelle externe **64** s'étend entre bord avant et un bord arrière dans les régions d'avant-pied, de médio-pied, et de talon, et ce entre les côtés latéral et médial.

L'élément tubulaire textile interne **50** est disposé dans le volume d'accueil **61** de l'élément tubulaire textile externe **60,** ils sont ainsi sensiblement superposées au moins en partie. Les éléments tubulaires textiles interne **50** et externe **60** sont de préférence placés sur une préforme en forme de pied (en particulier la préforme est disposée dans le volume d'accueil du pied de l'élément tubulaire textile interne **50),** puis subissent une étape de thermoformage ou de thermocompression au-cours de laquelle les portions textiles thermofusibles desdits éléments tubulaires textiles interne **50** et **60** sont thermofondues en sorte de solidariser l'élément tubulaire textile interne **50** à l'élément tubulaire textile externe **60,** et mettre en forme l'ensemble à la forme de la préforme en forme de pied. Les éléments tubulaires textiles interne **50** et externe **60** sont ensuite refroidis sur la préforme de préférence afin de figer ladite forme.

Lors de l'étape de thermoformage, la préforme est de préférence rigide.

Lors de l'étape de thermocompression, la préforme est une vessie gonflable (en particulier dans un matériau en silicone ou en polyuréthane qui peut être gonflée et dégonflée, et est donc réutilisable). La température de chauffage appliquée lors de l'étape de thermocompression est déterminée en sorte de fondre plus ou mieux le ou les matériau(x) thermofusible(s) visé(s). Ainsi, selon les effets recherchés, des fils peuvent être collés entre-eux et/ou des fils peuvent former un film ou un revêtement par exemple revêtant l'élément tubulaire textile interne **50,** ou l'élément tubulaire textile externe **60.**

Un ou des élément(s) de semelle, par exemple une semelle d'usure ou encore un élément de semelle souple dans un matériau ayant une dureté Shore A comprise entre **40** et **70,** est/sont disposé(s) entre la partie textile de semelle interne **54** et la partie textile de semelle externe **64.**

De préférence, les parties textiles de semelle interne **54** et externe **64** sont constituées essentiellement de fil(s) thermofusible(s) ou comprennent chacune au moins 80% en masse de leur masse totale de fil(s) thermofusible(s). De préférence, lors de l'étape de thermocompression, les fils au moins en partie thermofusibles ou entièrement thermofusible(s) des parties de semelle textiles interne et externe **(54,64)** sont thermofondues. Les éléments tubulaires textile interne et externe **50** et **60** étant de préférence des pièces tricotées distinctes, ils peuvent avoir des configurations différentes. Par exemple, tel que cela est représenté sur la figure 3, la partie de recouvrement textile externe du pied **62** recouvre moins le pied que la partie de recouvrement interne du pied **52,** en particulier la partie de recouvrement textile externe du pied **62** ne comprend pas zone de cou-de-pied et recouvre moins la cheville que la partie de recouvrement textile interne **52.**

La figure 4 représente schématiquement un second exemple d'élément tubulaire textile interne **70** et un second exemple d'élément tubulaire textile externe **80** qui sont de construction textile unitaire, en particulier dans une seule pièce tricotée en forme de U. Dans cet exemple précis, les éléments tubulaires textiles interne et externe **70** et **80** sont en liaison textile tricotée aux niveaux de leurs ouvertures d'introduction du pied correspondant à la ligne de pliure **75** à partir de laquelle l'élément tubulaire interne **70** est rentré dans le volume d'accueil du pied **85** de l'élément tubulaire textile externe **80.** Les éléments tubulaires textile interne **70** et externe **80** sont avantageusement des chaussettes tricotées, et ont chacun une portion coudée **72,82.**

Les éléments tubulaires textile interne et externe **70,80** sont disposés sur une préforme en forme de pied (non représentée), en particulier la préforme est disposée dans le volume d'accueil du pied de l'élément tubulaire textile interne **70.** Les éléments tubulaires textile interne **70** et externe **80** subissent alors une étape de thermoformage ou de thermocompression au-cours de laquelle des portions textiles thermofusibles sont thermofondues pour solidariser lesdits éléments tubulaires textiles interne et externe **70,80** entre-eux et les former à la former de la préforme.

La partie textile de semelle interne **54** ou **72,** et la partie textile de semelle externe **64** ou **82,** sont représentées comme étant configurées pour être disposées strictement sous le pied sur les figures **3** à **5**. Dans un autre exemple, en fonction de la configuration de la structure de semelle retenue, la partie textile de semelle interne **54** ou **72,** et/ou la partie textile de semelle externe **64** ou **82,** enveloppe(nt) une partie du dessus du pied et selon tout ou partie du pourtour du pied. L'étape de thermocompression peut se dérouler telle que décrite en référence aux premiers exemples d'éléments tubulaires textiles interne et externe **(50,60).**

Les figures **6** à **12** ci-après décrivent essentiellement différents exemples de configurations des éléments tubulaires textiles interne et externe, en particulier différentes configurations des portions principales textiles interne et externe superposées, selon l'invention.

La figure **6** représente schématiquement une chaussure **100** comprenant une tige **110** et une semelle **120.** La chaussure **100** comprend un élément tubulaire textile interne **130** disposé au moins en partie dans le volume d'accueil du pied d'un élément tubulaire textile externe **140.** La tige **110** comprend la partie de recouvrement textile interne du pied **132** de l'élément tubulaire textile interne **130** et la partie de recouvrement textile externe du pied **142** de l'élément tubulaire textile externe **140.**

Avantageusement, la partie de recouvrement textile externe du pied **142** comprend une portion principale textile externe **144** qui s'étend en partie dans la région d'avant-pied disposée entre les côtés médial et latéral et les régions d'avant-pied disposées sur le côté latéral et sur le côté médial, et en partie dans les régions de médio-pied disposées sur les côtés médial et latéral. En particulier, la portion principale textile externe **144** ne s'étend pas dans la zone de coup de pied **102.** Avantageusement, la portion principale textile externe **144** occupe au moins 50%, de préférence au moins 80% de la surface totale occupée par les régions d'avant-pied et de médio-pied de la partie textile de recouvrement externe du pied **142.** La portion principale textile externe **144** comprend, en particulier est constituée essentiellement, de fils monofilamentaires transparents formant une zone de visualisation sensiblement continue s'étendant dans lesdites régions. Lesdits fils monofilamentaires sont dans un exemple non limitatif des fils monofilamentaires en polyéthylène téréphtalate transparents ayant un diamètre de l'ordre de 0,50 mm.

Avantageusement, la portion principale textile externe **144** comprend des ouvertures traversantes **146,** en particulier des ouvertures traversantes A telles que définies ci-avant, plus particulièrement ayant chacune au moins une dimension da supérieure ou égale à 2 ou 3 mm. Lesdites ouvertures traversantes **146** sont de préférence tricotées en même temps que l'élément tubulaire textile externe **140.**

Avantageusement, la partie textile de recouvrement interne du pied **132** comprend une portion principale textile interne **134** superposée en partie avec la portion principale textile externe **144.** Dans cet exemple, la portion principale textile interne **134** ne comprend pas d'ouverture traversante. Avantageusement, la partie de recouvrement textile interne du pied **132** comprend une portion principale textile interne **134** qui s'étend au moins en partie dans les régions d'avant-pied disposées entre les côtés latéral et médial et sur les côtés latéral et médial, ainsi que dans les régions de médio-pied sur les côtés latéral et médial. La partie textile de recouvrement interne du pied **132** s'étend également dans la zone de cou-de-pied **102.** La zone de cou-de-pied **102** de la partie textile de recouvrement interne du pied **132** forme ainsi une partie la face externe de la tige **110.** Avantageusement, la portion principale textile interne **134** occupe au moins 50%, de préférence au moins 80%, de la surface totale occupée par les régions d'avant-pied et de médio-pied disposées sur les côtés latéral et médial, et la région d'avant-pied disposée entre les côtés latéral et médial, de la partie de recouvrement textile interne du pied **132.** La portion principale textile interne **134,** en particulier sa face externe **134b,** est visible de la face externe **144b** de la portion principale textile externe **144.** En particulier, la couleur (ici grise) et l'aspect texturé du textile de la portion principale textile interne **134** sont visibles à partir de la zone de visualisation formée par la portion principale textile externe **144.**

La figure 7 représente schématiquement un troisième exemple d'élément tubulaire textile interne **200** disposé en partie dans le volume d'accueil d'un pied d'un troisième exemple d'élément tubulaire textile externe **250.**

L'élément tubulaire textile externe **250** comprend une partie textile de recouvrement externe du pied **260** comprenant une portion principale textile externe **270** constituée essentiellement de fils monofilamentaires transparents et s'étendant en partie dans les régions d'avant-pied et médio-pied sur les côtés latéral et médial, et dans la région d'avant-pied entre les côtés latéral et médial, de la partie textile de recouvrement externe du pied **260.** Lesdits fils monofilamentaires sont dans un exemple non limitatif des fils monofilamentaires en polyéthylène téréphtalate transparents ayant un diamètre de l'ordre de 0,35 mm, non destinés à être thermofondus.

L'élément tubulaire textile interne **200** comprend une partie de recouvrement textile interne du pied **210** comprenant une portion principale textile interne **220** s'étendant en partie dans les régions d'avant-pied et médio-pied sur les côtés latéral et médial, et dans la région d'avant-pied entre les côtés latéral et médial, de la partie de recouvrement textile interne du pied **210.**

Dans cet exemple précis, la portion principale textile interne **210** comprend des mailles tricotées séparées entre-elles par des espaces formant des ouvertures traversantes, en particulier des ouvertures traversantes B telles que décrites ci-dessus, plus particulièrement ayant chacune au moins une dimension de l'ordre d'environ 1 mm ou moins. La portion principale textile externe **250** forme ainsi une zone de visualisation de la face externe de la première portion textile interne **210.** Il est possible de visualiser la couleur, le ou les motif(s), la texture tricotée de la portion principale textile interne **210.**

Dans cet exemple précis, la portion principale textile externe **270** ne comprend pas de fils thermofondus de sorte que les mailles tricotées dans cette dernière sont mobiles les unes par rapport aux autres, le fil monofilamentaire pouvant glisser dans lesdites mailles. La portion principale textile externe **270** conserve ainsi une certaine souplesse et est respirante, il est possible d'évacuer la transpiration et la chaleur accumulée entre les portions principales textiles interne et externe **(210,270),** et dans le volume d'accueil du pied.

Dans cet exemple précis, la portion principale textile externe **270** est représentée avec un seul type de schéma de mailles (c'est-à-dire de liage des fils entre-eux) qui se répète sur toute sa surface. Mais, la portion principale textile externe **270** peut comprendre différents schémas de mailles agencés dans des zones distinctes.

Dans cet exemple précis, l'élément tubulaire textile externe **250** comprend deux jeux **251,252** de tubes tricotés **255,256** disposés respectivement de part et d'autre de la zone de cou-de-pied **210.** Les tubes tricotés **255** disposés sur le côté latéral de la zone de cou-de-pied coopèrent avec les tubes tricotés **256** disposés sur le côté médial de la zone de cou-de-pied pour recevoir par un exemple un lacet. Les tubes tricotés **255,256** sont de construction tricotée unitaire avec l'élément tubulaire textile externe **250** également tricoté.

Dans cet exemple précis, l'élément tubulaire textile externe **260** comprend une seule portion principale textile externe **270.** Cependant, l'élément tubulaire textile externe **260** pourrait comprendre une ou plusieurs portion(s) additionnelle(s) textile(s) externe(s) distinctes, en particulier la portion principale textile externe et la ou les portion(s) additionnelle(s) textile(s) externe(s) sont séparées entre-elles par une ou plusieurs portion(s) textile(s) externe(s) intermédiaire(s) ne comprenant pas de fil(s) monofilamentaire(s) transparent(s) et/ou translucide(s).

A titre d'exemple non limitatif, la partie textile de recouvrement externe du pied **260** comprend des portions textiles tricotées thermofusibles **262** qui seront fondues lors de l'étape de thermocompression, de préférence en mélange avec des portions textiles tricotés non thermofusibles.

De préférence, les parties de semelle textile interne et externe sont constituées essentiellement de fil(s) thermofusible(s) qui est/seront thermofondus lors de l'étape de thermocompression.

Les fils thermofusibles sont dans un exemple non limitatif des fils multifilamentaires en polyuréthane monocomposant, en particulier ayant une masse linéique comprise entre 50 dtex et 80 dtex, et le nombre de filaments compris entre 30 et 45 filaments.

La figure 8 représente schématiquement un quatrième exemple d'élément tubulaire textile interne **300** disposé en partie dans le volume d'accueil d'un pied d'un élément tubulaire textile externe **350.** L'élément tubulaire textile externe **350** comprend une partie de recouvrement textile externe du pied **360** comprenant une portion principale textile externe **370** constituée essentiellement de fils monofilamentaires transparents et s'étendant en partie dans les régions d'avant-pied et médio-pied sur les côtés latéral et médial, et dans la région d'avant-pied entre les côtés latéral et médial, de la partie textile de recouvrement externe du pied **360.** Lesdits fils monofilamentaires sont dans un exemple non limitatif des fils monofilamentaires en polyéthylène téréphtalate transparents ayant un diamètre de l'ordre de 0,35 mm, non destinés à être thermofondus.

L'élément tubulaire textile interne **300** comprend une partie textile de recouvrement interne du pied **310** comprenant une portion principale textile interne **320** disposées dans les régions d'avant-pied et médio-pied sur les côtés latéral et médial, et dans la région d'avant-pied entre les côtés latéral et médial, de la partie de recouvrement textile interne du pied **320.**

Dans cet exemple précis, la portion principale textile interne **310** comprend des ouvertures traversantes tricotées **315,** en particulier des ouvertures traversantes tricotées A telles que décrites ci-dessus, plus particulièrement ayant au moins une dimension de l'ordre d'environ 3-4 mm. La portion principale textile externe **350** forme ainsi une zone de visualisation de la face externe de la portion principale textile interne **310.** Il est possible de visualiser la couleur, le ou les motif(s), la texture tricotée ainsi que les ouvertures traversantes **315** de la portion principale textile interne **310.**

Les ouvertures traversantes **315** de la portion principale textile interne **310** permettent de visualiser le volume d'accueil de la tige **380,** notamment des portions du pied. La figure 9 représente schématiquement un cinquième exemple d'élément tubulaire textile interne **400** disposé en partie dans le volume d'accueil du pied d'un cinquième exemple d'élément tubulaire textile externe **450.** L'élément tubulaire textile externe **450** comprend une partie textile de recouvrement externe du pied **460** comprenant une portion principale textile externe **470** constituée essentiellement de fils monofilamentaires translucides et s'étendant en partie dans la région de médio-pied sur les côtés latéral et médial, et dans la région d'avant-pied entre les côtés latéral et médial, de la partie textile de recouvrement externe du pied **460.**

L'élément tubulaire textile interne **400** comprend une partie textile de recouvrement interne du pied **410** comprenant une portion textile interne **420** s'étendant en partie dans la région de médio-pied sur les côtés latéral et médial, et dans la région d'avant-pied entre les côtés latéral et médial de la partie de recouvrement textile interne du pied **410.**

Dans cet exemple précis, la portion principale textile interne **420** comprend des ouvertures traversantes, notamment tricotées, en particulier des ouvertures traversantes tricotées B telles que définies ci-dessus, plus particulièrement ayant au moins une dimension de l'ordre d'environ 1 mm ou moins. La portion principale textile externe **470** forme ainsi une zone de visualisation de la face externe de la portion principale textile interne **420.** Il est possible de visualiser la couleur, le ou les motif(s), ainsi que la texture tricotée de la portion principale textile interne **420.**

Dans cet exemple précis, la portion principale textile externe **470** comprend des ouvertures traversantes **475** tricotées A telles que définies ci-dessus dans le présent texte, en particulier ayant au moins une dimension d'environ 3 à 5 mm.

Avantageusement, les ouvertures traversantes **475** de la portion principale textile externe **470** ont au moins une dimension supérieure à au moins l'une des dimensions de chacune des ouvertures traversantes B de la portion principale textile interne **420.**

Dans cet exemple de réalisation, les ouvertures traversantes tricotées sont réparties dans la région d'avant-pied disposée entre les côtés latéral et médial, et bordent en partie la portion principale textile externe **470** dans les régions de médio-pied sur le côté latéral et sur le côté médial.

Par exemple, la partie textile de recouvrement du pied externe **460** comprend des premier et second ensembles **462,463** d'ouvertures traversantes **476** formant des boucles de laçage ou ponts textiles **477** dans la zone de cou-de-pied. Une boucle de laçage **476** est délimitée par deux ouvertures traversantes adjacentes **476** disposées transversalement par rapport à l'axe longitudinal de l'élément tubulaire textile externe **450.** Les ouvertures traversantes **476** sont de construction textile unitaire, en particulier tricotée, avec l'élément tubulaire textile externe **450.**

Sur la figure 9, la portion principale textile externe **470** s'étend de manière sensiblement continue dans les régions d'avant-pied et de médio-pied. La portion principale textile externe **470** pourrait de manière alternative être disposée uniquement dans la région d'avant-pied entre les côtés latéral et médial, et l'élément tubulaire textile externe **450,** en particulier sa partie textile de recouvrement externe **460,** pourrait comprendre une (première) portion additionnelle textile externe disposée dans la région de médio- pied sur le côté latéral et une autre (seconde) portion additionnelle textile externe disposée dans la région de médio-pied sur le côté médial. Les portions principale et additionnelles textiles externe sont dans ce cas distinctes les unes des autres, et éventuellement séparées par une ou des portions textile(s) intermédiaire(s) ne comprenant pas de fil monofilamentaire transparent. Le même agencement alternatif peut être retenu avec l'élément tubulaire textile interne **410.**

Les figures 10 et 11 représentent schématiquement un sixième exemple d'élément tubulaire textile interne **500** disposé en partie dans le volume d'accueil d'un pied d'un élément tubulaire textile externe **550.** L'élément tubulaire textile externe **550** comprend une partie textile de recouvrement externe du pied **560** comprenant une portion principale textile externe **570** constituée essentiellement de fils monofilamentaires transparents et s'étendant en partie dans les régions d'avant-pied, de médio-pied et d'arrière-pied, et ce sur et entre les côtés latéral et médial, de la partie textile de recouvrement externe du pied **560.**

L'élément tubulaire textile interne **500** comprend une partie textile de recouvrement interne du pied **510** comprenant une portion principale textile interne **520** s'étendant en partie dans les régions d'avant-pied, de médio-pied et de talon, et ce sur et entre les côtés latéral et médial, de la partie de recouvrement textile interne du pied **510.**

Dans cet exemple précis, la portion principale textile interne **510** comprend des ouvertures traversantes, en particulier des ouvertures traversantes B telles que définies ci-avant, plus particulièrement ayant au moins une dimension de l'ordre d'environ 1 mm. La portion principale textile externe **550** forme ainsi une zone de visualisation de la face externe de la portion principale textile interne **510.** Il est possible de visualiser la couleur, le ou les motif(s), ainsi que la texture, notamment tricotée, de la portion principale textile interne **510.**

Dans cet exemple précis, la portion principale textile externe **570** comprend des ouvertures traversantes **575,** en particulier des ouvertures traversantes A telles que définies ci-avant, plus particulièrement ayant au moins une dimension d'environ 3 à 5 mm, et ont au moins une dimension supérieure à au moins l'une des dimensions des ouvertures traversantes de la portion principale textile interne **510.**

Dans cet exemple précis, les ouvertures traversantes **575** sont disposées dans les régions d'avant-pied, de médio-pied et de talon, et ce sur et entre les côtés latéral et médial, de la partie de recouvrement textile externe du pied **560.**

De préférence, les parties textiles de semelle interne **530** et externe **580** sont constituées essentiellement de fils multifilamentaires monocomposant thermofusible, en particulier en polyuréthane thermofusible. Ces fils sont donc thermofondus sur la chaussure finie.

La figure 12 représente schématiquement et partiellement un troisième exemple de chaussure selon l'invention **700** comprenant un élément tubulaire textile interne **705** disposé en partie dans le volume d'accueil d'un pied de l'élément tubulaire textile externe **750.**

L'élément tubulaire textile externe **750** comprend une partie textile de recouvrement externe du pied **760** comprenant une portion principale textile externe **770** constituée essentiellement de fils monofilamentaires transparents et s'étendant en partie dans les régions d'avant-pied et de médio-pied ; et ce sur et entre les côtés latéral et médial.

L'élément tubulaire textile interne **705** comprend une partie textile de recouvrement interne du pied **710** comprenant une portion principale textile interne **720** constituée également essentiellement de fils monofilamentaires transparents et s'étendant en partie dans les régions d'avant-pied et de médio-pied ; et ce sur et entre les côtés latéral et médial.

Lesdits fils monofilamentaires sont dans un exemple non limitatif des fils monofilamentaires en polyéthylène téréphtalate transparents ayant un diamètre de l'ordre de 0,35 mm, non destinés à être thermofondus.

Dans cet exemple précis, les portions principales textiles externe et interne **720,770** peuvent comprendre chacune des ouvertures traversantes selon les schémas de maille sélectionnés, en particulier des ouvertures traversantes B telles que de définies ci-dessus, plus particulièrement ayant au moins une dimension de 1 mm ou inférieure.

La portion principale textile externe **770** forme une zone de visualisation de la portion principale textile interne **720.** La portion principale textile interne **720** forme une zone de visualisation du volume d'accueil du pied. Il est possible de voir l'intérieur de la chaussure selon cette configuration.

Les figures 13 et 14 représentent schématiquement un quatrième exemple de chaussure **800,** notamment de sport, selon l'invention comprenant un élément tubulaire textile externe **850** et un élément tubulaire textile interne **805** replié dans le volume d'accueil du pied de l'élément tubulaire textile externe **850.**

Dans cet exemple, l'élément tubulaire textile externe **850** comprend une partie textile de recouvrement externe du pied **860,** c'est-à-dire de tout ou partie du dessus du pied, et une partie de semelle (non visible) recouvrant tout ou partie du dessous du pied. L'élément tubulaire textile externe **850** comprend une portion principale textile externe **870** tricotée avec un fil monofilamentaire transparent, ladite portion principale textile externe **870** s'étend en partie dans les régions d'avant-pied et de médio-pied disposées sur les côtés latéral **(810,815)** et médial **(820,825),** et en partie dans la région d'avant-pied disposée entre les côtés latéral et médial **830** de la partie textile de recouvrement externe du pied **860.** Ledit fil monofilamentaire transparent a de préférence un diamètre d'environ 0,15 mm, et est dans un élastomère thermoplastique oléfinique, en particulier à base de propylène et d'éthylène, ayant un taux de retrait d'environ 9% (conditions de retrait testées : chauffage à 180°C pendant 2 minutes).

Dans cet exemple, l'élément tubulaire textile interne **805** comprend des ouvertures traversantes tricotées **880** avec un ou des fils multifilamentaires, et disposées dans la partie textile de recouvrement interne du pied **806,** en particulier de tout ou partie du dessus du pied, dans les régions d'avant-pied et de médio-pied disposées sur les côtés latéral et médial, et en partie dans la région d'avant-pied disposée entre les côtés latéral et médial de ladite partie textile de recouvrement interne du pied. En particulier, les ouvertures traversantes **880** ont au moins une dimension supérieure ou égale à environ 10 mm, par exemple d'environ 10-12 mm. Chacune des régions médiale et latérale comprend dans cet exemple précis sept ouvertures traversantes. Lesdites ouvertures traversantes, compte-tenu de leur taille, sont de type A tel que décrit dans le présent texte. La région d'avant-pied comprend dans cet exemple précis quinze ouvertures traversantes. La portion textile **812** de l'élément tubulaire textile interne **805** recouverte par la portion principale textile externe **870** forme la portion principale textile interne.

Lors de la fabrication de la tige, le fil monofilamentaire est tricotée de manière lâche. Après tricotage, l'élément tubulaire textile interne **805** est disposé dans le volume d'accueil du pied de l'élément tubulaire textile externe **850,** puis les éléments tubulaires textiles interne et externe **(805,850)** ainsi superposés sont disposés sur une préforme en forme de tige et subissent un étape de retrait thermique, en particulier l'application de vapeur d'eau pendant environ 3 minutes, pour activer le retrait dimensionnel du fil monofilamentaire transparent. Puis, les éléments tubulaires textiles superposés subissent une étape ii) de thermoformage à la forme de la préforme en sorte d'obtenir la fusion ou le ramollissement des parties textiles thermofusibles apportées par les fils au moins en partie thermofusibles. On laisse refroidir les éléments tubulaires superposés **(805,850)** sur la préforme afin de figer la forme, puis la tige **890** obtenue est assemblée avec un semelage **895.**

Dans cet exemple précis, l'élément tubulaire textile interne **805** comprend un ensemble de passants tricotés **808** disposés dans la région de cou-de pied de la tige **890,** et l'élément tubulaire textile externe **850** comprend un ensemble d'ouvertures traversantes **855** disposées dans la région de cou-de-pied de la tige **890** et à travers lesquelles s'étendent lesdits passants **808.** Les passants forment avantageusement des zones de laçage pour le passage d'un lacet. Avantageusement, les ouvertures traversantes **880** sont protégées par l'élément tubulaire textile externe **850** qui les recouvre, en particulier par la portion textile principale externe **870** monofilamentaire, transparente et résistante à l'abrasion. De plus, il est possible pour l'usager de visualiser ces ouvertures traversantes **880,** ce qui contribue à conférer un aspect original. Avantageusement, la perméabilité de la tige de la chaussure **800** est améliorée comparativement à une chaussure similaire ne comprenant pas les ouvertures traversantes **880,** ni de fils monofilamentaires. La perméabilité du complexe textile comprenant les éléments tubulaires textiles interne et externe superposés **(805,850),** mesurée dans la région d'avant-pied, est d'environ 1043,8 l/m²/s tandis que la perméabilité d'un complexe comparatif ne comprenant pas d'ouvertures traversantes, ni de fils monofilamentaires est de 439,2 m/m²/s. La perméabilité est déterminée selon la norme ISO 9237-1995.

Les ouvertures traversantes sont ainsi avantageusement protégées de la déchirure, améliorent considérablement la perméabilité de la chaussure et donc l'évacuation de la chaleur et de la transpiration, et sont visibles de l'extérieur de la chaussure, facilitant ainsi la compréhension du fonctionnement de la chaussure.

Avantageusement, l'allongement de la tige de la chaussure **800** est améliorée comparativement à une chaussure similaire ne comprenant pas les ouvertures traversantes **880,** ni de fils monofilamentaires. L'allongement du complexe textile comprenant les éléments tubulaires textiles interne et externe superposés **(805,850)** sous une force de 15 Newtons est d'environ 17,25 mm tandis que l'allongement d'un complexe comparatif ne comprenant pas d'ouvertures traversantes, ni de fils monofilamentaires est de 10,8 mm. L'allongement est déterminée dans une pièce dont la température est d'environ 20°C +/- 2°C, l'humidité relative de 65% à +/- 4%, un échantillon testé a une longueur de 150 mm et une largeur de 50 mm, la vitesse de la machine de traction est de 200 mm/min, et la largeur du mors est de 100 mm. L'allongement mesuré correspond à celui obtenu au terme de deux cycles de traction. Le test peut être effectué sur un banc de traction adapté au textile et commercialisé par la société Instron.

Avantageusement, l'allongement de la tige selon l'invention est avantageusement améliorée d'environ 60% alors que des fils monofilamentaires par définition plus rigides que des fils multifilamentaires sont utilisés.

Les figures 15 et 16 représentent schématiquement un cinquième exemple de chaussure **900,** notamment de sport, selon l'invention comprenant un élément tubulaire textile externe **950** et un élément tubulaire textile interne **905** replié dans le volume d'accueil du pied de l'élément tubulaire textile externe **950.** La chaussure **900** est similaire à la chaussure **800.** La chaussure **900** diffère de la chaussure **800** de part le système de laçage, les extrémités d'un lacet étant disposées dans un passant **910** cousu sur la partie textile de recouvrement externe du pied **960.** De plus, la portion principale textile externe **970** de la partie textile de recouvrement externe du pied **960** présente un contour sans échancrure.

Dans un mode de réalisation selon l'invention, et tel que cela est visible sur les différentes variantes des figures 7,8, et 12 à 16 ; la portion principale textile externe, par exemple **970 ou 970,** est séparée de la partie textile externe de semelle de l'élément tubulaire textile externe, par exemple **850 ou 950,** par au moins une portion textile de jonction dudit élément tubulaire textile externe ne comprenant pas de fil(s) mono filamentaire(s), en particulier transparent(s) et/ou translucide(s), tel que par exemple la portion textile de jonction **862 ou 962.** En particulier, la portion textile de jonction, par exemple **862 ou 962,** borde en partie ou sensiblement totalement le bord inférieur, par exemple **871 ou 971,** de la portion principale textile externe, par exemple **870 ou 970.**

Cette disposition permet de renforcer la liaison entre la tige et la structure de semelle.

## Revendications

1. Chaussure (100,700,800,900), en particulier chaussure de sport, comprenant une tige (110,380), ladite tige (110,380) comprenant au moins une partie (142,260,360,460,560,760) d'un élément tubulaire textile externe (60,80,140,250,350,450,550,750), et au moins une partie (132,210,310,410,510,710) d'un élément tubulaire textile interne (50,70,130,200,300, 400,500,705), lesdits éléments tubulaires textiles interne (50,70,130,200,300,400,500,705) et externe (60,80,140,250,350,450,550,750) étant superposés au moins en partie, l'un au moins desdits éléments tubulaires textiles interne (50,70,130,200,300,400,500,705) et externe (60,80,140,250,350,450,550,750) comprend au moins une portion textile thermofondue, où l'élément tubulaire textile externe (60,80,140,250, 350,450,550,750) comprend au moins une portion principale textile externe (144,270,370, 470,570,770) et l'élément tubulaire textile interne (50,70,130,200,300,400,500,705) comprend au moins une portion principale textile interne (134,220,320,420,520,720), en ce que la portion principale textile externe (144,270,370,470,570,770) et la portion principale textile interne (134,220,320,420,520,720) sont superposées au moins en partie, et en ce que la portion principale textile externe (144,270,370,470,570,770) comprend un ou plusieurs fil(s) monofilamentaire(s) transparent(s) et/ou translucide(s) formant une zone de visualisation de la portion principale textile interne (134,220,320,420,520,720), et en ce que le ou les fil(s) monofilamentaire(s) transparent(s) et/ou translucide(s) n'est pas/ne sont pas thermofondu(s).

2. Chaussure (100,700,800,90) selon la revendication **1, caractérisé en ce qu'**au moins un fil choisi parmi le ou les fil(s) monofilamentaire(s) transparent(s) et/ou translucide(s) de la portion principale textile externe (144,270,370,470,570,770,870,970) comprend un ou plusieurs élastomère(s) thermoplastique(s), en particulier un ou plusieurs élastomère(s) thermoplastique(s) oléfinique(s).

3. Chaussure (100,700,800,900) selon l'une ou l'autre des revendications **1 et 2, caractérisé en ce qu'**au moins un fil choisi parmi le ou les fil(s) monofilamentaire(s) transparent(s) et/ou translucide(s) de la portion principale textile externe (144,270,370,470,570,770,870,970) a un diamètre supérieur ou égal à 0,05 mm et inférieur ou égal à 0,8 mm.

4. Chaussure (100,700,800,900) selon l'une quelconque des revendications **1 à 3, caractérisée en ce que** ladite portion principale textile externe (144,270,370,470,570,770,870,970), et éventuellement ladite portion principale textile interne (134,220,320,420,520,720,812), est/sont disposée(s) dans au moins l'une des régions de la tige (110,380) suivantes : une région d'avant-pied s'étendant sur le côté latéral ; et/ou une région d'avant-pied s'étendant sur le côté médial ; une région d'avant-pied s'étendant entre les côtés latéral et médial ; une zone de cou-de-pied ; une région de médio-pied s'étendant sur le côté latéral ; et/ou une région de médio-pied s'étendant sur le côté médial ; une région de talon s'étendant sur le côté latéral et/ou une région de talon s'étendant sur le côté médial ; une région de talon s'étendant entre les côtés médial et latéral, ou une combinaison de ces dernières.

5. Chaussure (100,700,800,900) selon l'une quelconque des revendications **1 à 4, caractérisée en ce que** l'élément tubulaire textile externe (60,80,140,250,350,450,550,750,850,950) est une chaussette tricotée comprenant un vide de réception du pied, et l'élément tubulaire textile interne (50,70,130,200,300,400,500,705,805,905) est une chaussette tricotée disposée au moins en partie dans le vide de réception du pied de l'élément tubulaire textile externe (60,80,140,250,350,450,550,750).

6. Chaussure (100,700,800,900) selon l'une quelconque des revendications **1 à 5, caractérisée en ce que** l'élément tubulaire textile externe (60,80,140,250,350,850,950) et l'élément tubulaire textile interne (50,70,130,200,300,805,905) sont de construction textile unitaire.

7. Chaussure (100,700,800,900) selon l'une ou l'autre des revendications **5 et 6, caractérisée en ce que** l'ouverture d'introduction du pied, respectivement la pointe de pied, de l'élément tubulaire textile externe (80,140,250,350,450,550,750,850,950) est en liaison textile avec l'ouverture d'introduction du pied, respectivement la pointe de pied, de l'élément tubulaire textile interne (50,70,130,200,300,400,500,705,805,905).

8. Chaussure (100,700,800,900) selon l'une quelconque des revendications **1 à 7, caractérisée en ce que** la portion principale textile interne (134,220,320,420,520,720,812) ne comprend pas de portion textile thermofondue.

9. Chaussure (100,700,800,900) selon l'une quelconque des revendications **1 à 8, caractérisée en ce que** l'élément tubulaire textile interne (50,70,130,200,300,400,500,705,805,905) comprend une ou plusieurs portion(s) textile(s) thermofondue(s), et **en ce que** l'élément tubulaire textile externe (60,80,140,250,350,450,550,750,850,950) ne comprend pas de portion textile thermofondue ou une ou plusieurs portion(s) textile(s) thermofondue(s) dont la masse totale est inférieure ou égale à 0,50 fois la masse totale de la ou des portion(s) textile(s) thermofondue(s) de l'élément tubulaire textile interne (50,70,130,200,300,400, 500,705,805,905).

10. Chaussure (100,700,800,900) selon l'une quelconque des revendications **1 à 9, caractérisée en ce que** la portion principale textile externe (144,270,370,470,570,770,870,970) et/ou la portion principale textile interne (134,220,320,420,520,720,812) comprend/comprennent chacune une ou plusieurs ouverture(s) traversante(s) textile(s) (146,315,475,575,880), en particulier tricotée(s).

11. Chaussure selon la revendication **10, caractérisée en ce que** la portion principale textile externe comprend une ou des ouverture(s) traversante(s) qui n'est/ne sont pas en regard d'ouverture(s) traversante(s) de la portion principale textile interne .

12. Chaussure (100,700,800,900) selon la revendication **4,** et éventuellement selon l'une quelconque des revendications 1 **à 3,** et **5 à 11, caractérisée en ce que** les portions principales textiles interne (134,220,320,420,520,720,812) et externe (144,270,370,470,570,770,870,970) sont disposées au moins en partie dans la région de médio-pied s'étendant sur le côté latéral de la tige, et **en ce que** l'élément tubulaire textile interne comprend en outre une portion additionnelle textile interne et l'élément tubulaire textile externe comprend une portion additionnelle textile externe, les portions additionnelles textiles interne et externe sont superposées au moins en partie et disposées au moins dans la région de médio-pied sur le côté médial de la tige, la portion additionnelle textile externe comprend un ou plusieurs fil(s) monofilamentaire(s) transparent(s) ou translucide(s) formant une zone de visualisation de la portion additionnelle textile interne, en particulier ledit ou lesdits fil(s) monofilamentaire(s) transparent(s) et/ou translucide(s) de la portion additionnelle textile externe est/sont non thermofondu(s).

13. Chaussure (100,700,800,900) selon l'une quelconque des revendications **1 à 12, caractérisée en ce que** la portion principale textile externe (144,270,370,470,570,770,870,970) comprend une portion de face interne et la portion principale textile interne (134,220,320, 420,520,720,812) comprend une portion de face externe qui n'est pas solidaire de la portion de face interne de la portion principale textile externe (144,270,370,470,570,770,870,970), en particulier qui n'est pas collée à la portion de face interne de la portion principale textile externe (144,270,370,470,570,770,870,970).

14. Chaussure (100,700) selon l'une quelconque des revendications **1 à 13, caractérisée en ce que** la portion principale textile externe (144,270,370,470,570,770) comprend un ou des fil(s) monofilamentaire(s) translucide(s) et/ou transparent(s) ayant une section transversale trilobée, et de préférence une masse linéique supérieure ou égale à 20 deniers et inférieure ou égale à 60 deniers.

15. Procédé de fabrication d'une chaussure (100,700,800,900), en particulier d'une chaussure de sport, notamment selon l'une quelconque des revendications **1 à 14, où** ledit procédé comprend les étapes :
i) on fournit un élément tubulaire textile externe (60,80,140,250,350,450,550,750,850,950) et un élément tubulaire textile interne (50,70,130,200,300,400,500,705,805,905) dont au moins l'un desdits éléments tubulaires textiles interne (50,70,130,200,300,400,500,705,805,905) et externe (60,80,140, 250,350,450,550,750,850,950) comprend au moins une portion textile thermofusible, l'élément tubulaire textile externe (60,80,140,250,350,450,550,750,850,950) comprend au moins une portion principale textile externe (144,270,370,470,570,770,870,970) et l'élément tubulaire textile interne (50,70,130,200,300,400,500,705,805,905) comprend au moins une portion principale textile interne (134,220,320,420,520,720,812), l'élément tubulaire textile interne (50,70,130,200,300,400, 500,705,805,905) est disposé au moins en partie dans un vide de réception du pied de l'élément tubulaire textile externe (60,80,140,250,350,450,550,750,850,950) en sorte que lesdits éléments tubulaires textiles externe (60,80,140,250,350,450,550,750,850,950) et interne (50,70,130,200,300, 400,500,705,805,905) soient superposés au moins en partie, et les portions principales textiles interne (134,220,320,420,520,720,812) et externe (144,270,370,470,570,770,870,970) sont superposées au moins en partie, la portion principale textile externe (144,270,370,470,570,770,870,970) comprenant un ou plusieurs fil(s) monofilamentaire(s) transparent(s) et/ou translucide(s) ayant une température de fusion Tf ou de dégradation Td ;
ii) on chauffe les éléments tubulaires textiles interne (50,70,130,200,300,400,500,705,805,905) et externe (60,80,140,250,350,450,550,750,850,950) à une température de chauffage Tc en sorte de fondre au moins ladite portion textile thermofusible, la température Tf ou Td étant supérieure à la température de chauffage Tc ;
iii) on obtient une tige (110,380,890) comprenant au moins une partie (142,260,360,460,560,760,860,960) de l'élément tubulaire textile externe (60,80,140,250,350,450,550,750,850,950) et au moins une partie (132,210,310,410,510,710,812) de l'élément tubulaire textile interne (50,70,130,200, 300,400,500,705,805,905), l'un au moins desdits éléments tubulaires textile interne et externe comprend au moins une portion textile thermofondue, et ladite au moins une portion principale textile externe (144,270,370,470,570,770,870,970) formant une zone de visualisation de la portion principale textile interne (134,260,320,420,520,720,812).

16. Procédé selon la revendication **15, caractérisé en ce qu'**au moins l'élément tubulaire textile externe (850,950) subit une étape de retrait thermique avant l'étape ii).

17. Procédé selon l'une ou l'autre des revendications **15 et 16, caractérisé en ce qu'**au moins un fil choisi parmi le ou les fil(s) monofilamentaire(s) transparent(s) et/ou translucide(s) de la portion principale textile externe (870,970) est sélectionné en sorte de présenter un taux de retrait thermique supérieur ou égal à 5%.

## Patentansprüche

1. Schuh (100, 700, 800, 900), insbesondere Sportschuh, umfassend einen Schaft (110, 380), der Schaft umfassend (110, 380) zumindest einen Teil (142, 260, 360, 460, 560, 760) eines äußeren Textilschlauchelements (60, 80, 140, 250, 350, 450, 550, 750) und zumindest einen Teil (132, 210, 310, 410, 510, 710) eines inneren Textilschlauchelements (50, 70, 130, 200, 300, 400, 500, 705), wobei die inneren (50, 70, 130, 200, 300, 400, 500, 705) und äußeren (60, 80, 140, 250, 350, 450, 550, 750) Textilschlauchelemente zumindest teilweise übereinander liegen, wobei das zumindest eine der inneren (50, 70, 130, 200, 300, 400, 500, 705) und äußeren (60, 80, 140, 250, 350, 450, 550, 750) Textilschlauchelemente mindesten einen wärmeschmelzenden Textilabschnitt umfasst, wobei das äußere Textilschlauchelement (60, 80, 140, 250, 350, 450, 550, 750) zumindest einen äußeren Textilhauptabschnitt (144, 270, 370, 470, 570, 770) umfasst und das innere Textilschlauchelement (50, 70, 130, 200, 300, 400, 500, 705) zumindest einen inneren Textilhauptabschnitt (134, 220, 320, 420, 520, 720) umfasst, dass der äußere Textilhauptabschnitt (144, 270, 370, 470, 570, 770) und der innere Textilhauptabschnitt (134, 220, 320, 420, 520, 720) zumindest teilweise übereinander liegen, und dass der äußere Textilhauptabschnitt (144, 270, 370, 470, 570, 770) ein oder mehrere transparente und/oder lichtdurchlässige Monofilamentgarne umfasst, die einen Sichtbarmachungsbereich des inneren Textilhauptabschnitts (134, 220, 320, 420, 520, 720) bilden, und dass das oder die transparenten und/oder lichtdurchlässigen Monofilamentgarne nicht wärmeschmelzend sind.

2. Schuh (100, 700, 800, 90) nach Anspruch 1, **dadurch gekennzeichnet, dass** zumindest ein Garn, das ausgewählt ist aus dem oder den transparenten und/oder lichtdurchlässigen Monofilamentgarnn des äußeren Textilhauptabschnitts (144, 270, 370, 470, 570, 770, 870, 970), ein oder mehrere thermoplastische Elastomer(e), insbesondere ein oder mehrere olefinische thermoplastische Elastomere, umfasst.

3. Schuh (100, 700, 800, 900) nach einem der Ansprüche 1 oder 2,
**dadurch gekennzeichnet, dass** zumindest ein Garn, das ausgewählt ist aus dem oder den transparenten und/oder lichtdurchlässigen Monofilamentgarnen des äußeren Textilhauptabschnitts (144, 270, 370, 470, 570, 770, 870, 970), einen Durchmesser von größer als oder gleich wie 0,05 mm und kleiner als oder gleich wie 0,8 mm aufweist.

4. Schuh (100, 700, 800, 900) nach einem der Ansprüche 1 bis 3, **dadurch gekennzeichnet, dass** der äußere Textilhauptabschnitt (144, 270, 370, 470, 570, 770, 870, 970) und gegebenenfalls der innere Textilhauptabschnitt (134, 220, 320, 420, 520, 720, 812) in zumindest einem der folgenden Bereiche des Schafts (110, 380) angeordnet sind: einem Vorfußbereich, der sich auf der lateralen Seite erstreckt; und/oder einem Vorfußbereich, der sich auf der medialen Seite erstreckt; einem Vorfußbereich, der sich zwischen der lateralen und medialen Seite erstreckt; einem Ristbereich; einem Mittelfußbereich, der sich auf der lateralen Seite erstreckt; und/oder einem Mittelfußbereich, der sich auf der medialen Seite erstreckt; einem Fersenbereich, der sich auf der lateralen Seite erstreckt, und/oder einem Fersenbereich, der sich auf der medialen Seite erstreckt; einem Fersenbereich, der sich zwischen der medialen und der lateralen Seite erstreckt, oder einer Kombination davon.

5. Schuh (100, 700, 800, 900) nach einem der Ansprüche 1 bis 4, **dadurch gekennzeichnet, dass** das äußere Textilschlauchelement (60, 80, 140, 250, 350, 450, 550, 750, 850, 950) eine gestrickte Socke ist, umfassend einen fußaufnehmenden Hohlraum, und das innere Textilschlauchelement (50, 70, 130, 200, 300, 400, 500, 705, 805, 905) eine gestrickte Socke ist, die zumindest teilweise in dem fußaufnehmenden Hohlraum des äußeren Textilschlauchelements (60, 80, 140, 250, 350, 450, 550, 750) angeordnet ist.

6. Schuh (100, 700, 800, 900) nach einem der Ansprüche 1 bis 5, **dadurch gekennzeichnet, dass** das äußere Textilschlauchelement (60, 80, 140, 250, 350, 850, 950) und das innere Textilschlauchelement (50, 70, 130, 200, 300, 805, 905) eine einheitliche Textilkonstruktion sind.

7. Schuh (100, 700, 800, 900) nach einem der Ansprüche 5 oder 6, **dadurch gekennzeichnet, dass** die Fußeinführöffnung bzw. die Fußspitze des äußeren Textilschlauchelements (80, 140, 250, 350, 450, 550, 750, 850, 950) in textiler Verbindung mit der Fußeinführöffnung bzw. der Fußspitze des inneren Textilschlauchelements (50, 70, 130, 200, 300, 400, 500, 705, 805, 905) ist.

8. Schuh (100, 700, 800, 900) nach einem der Ansprüche 1 bis 7, **dadurch gekennzeichnet, dass** der innere Textilhauptabschnitt (134, 220, 320, 420, 520, 720, 812) keinen wärmeschmelzenden Textilabschnitt umfasst.

9. Schuh (100, 700, 800, 900) nach einem der Ansprüche 1 bis 8, **dadurch gekennzeichnet, dass** das innere Textilschlauchelement (50, 70, 130, 200, 300, 400, 500, 705, 805, 905) einen oder mehrere wärmeschmelzende Textilabschnitte umfasst, und dass das äußere Textilschlauchelement (60, 80, 140, 250, 350, 450, 550, 750, 850, 950) keinen wärmeschmelzenden Textilabschnitt oder einen oder mehrere wärmeschmelzende Textilabschnitte umfasst, deren Gesamtmasse kleiner als oder gleich wie das 0,50-fache der Gesamtmasse des oder der wärmeschmelzenden Textilabschnitte des inneren Textilschlauchelements (50, 70, 130, 200, 300, 400, 500, 705, 805, 905) ist.

10. Schuh (100, 700, 800, 900) nach einem der Ansprüche 1 bis 9, **dadurch gekennzeichnet, dass** der äußere Textilhauptabschnitt (144, 270, 370, 470, 570, 770, 870, 970) und/oder der innere Textilhauptabschnitt (134, 220, 320, 420, 520, 720, 812) jeweils eine oder mehrere textile Durchgangsöffnungen (146, 315, 475, 575, 880), insbesondere gestrickt, umfassen.

11. Schuh nach Anspruch 10, **dadurch gekennzeichnet, dass** der äußere Textilhauptabschnitt eine oder mehrere Durchgangsöffnungen umfasst, die nicht gegenüber den Durchgangsöffnungen des inneren Textilhauptabschnitts sind.

12. Schuh (100, 700, 800, 900) nach Anspruch 4 und gegebenenfalls nach einem der Ansprüche 1 bis 3 und 5 bis 11, **dadurch gekennzeichnet, dass** die inneren (134, 220, 320, 420, 520, 720, 812) und äußeren (144, 270, 370, 470, 570, 770, 870, 970) Textilhauptabschnitte zumindest teilweise in dem Mittelfußbereich angeordnet sind, der sich auf der lateralen Seite des Schafts erstreckt, und dass das innere Textilschlauchelement zusätzlich einen inneren zusätzlichen Textilabschnitt umfasst und das äußere Textilschlauchelement einen äußeren zusätzlichen Textilabschnitt umfasst, wobei die inneren und äußeren zusätzlichen Textilabschnitte zumindest teilweise übereinander liegen und zumindest in dem Mittelfußbereich auf der medialen Seite des Schafts angeordnet sind, der äußere zusätzliche Textilabschnitt ein oder mehrere transparente oder lichtdurchlässige Monofilamentgarne umfasst, die einen Sichtbarmachungsbereich des inneren zusätzlichen Textilabschnitts bilden, wobei insbesondere das oder die transparenten und/oder lichtdurchlässigen Monofilamentgarne des äußeren zusätzlichen Textilabschnitts nicht wärmeschmelzend sind.

13. Schuh (100, 700, 800, 900) nach einem der Ansprüche 1 bis 12, **dadurch gekennzeichnet, dass** der äußere Textilhauptabschnitt (144, 270, 370, 470, 570, 770, 870, 970) einen Innenseitenabschnitt umfasst und der innere Textilhauptabschnitt (134, 220, 320, 420, 520, 720, 812) einen Außenflächenabschnitt umfasst, der nicht fest mit dem Innenflächenabschnitt des äußeren Haupttextilabschnitts (144, 270, 370, 470, 570, 770, 870, 970) verbunden ist, insbesondere nicht an den Innenflächenabschnitt des äußeren Haupttextilabschnitts (144, 270, 370, 470, 570, 770, 870, 970) angeklebt ist.

14. Schuh (100, 700) nach einem der Ansprüche 1 bis 13, **dadurch gekennzeichnet, dass** der äußere Textilhauptabschnitt (144, 270, 370, 470, 570, 770) ein oder mehrere lichtdurchlässige und/oder transparente Monofilamentgarne mit einem trilobalen Querschnitt und vorzugsweise einer linearen Masse von größer als oder gleich wie 20 Denier und kleiner als oder gleich wie 60 Denier umfasst.

15. Herstellungsverfahren eines Schuhs (100, 700, 800, 900), insbesondere eines Sportschuhs, insbesondere nach einem der Ansprüche 1 bis 14, wobei das Verfahren die folgenden Schritte umfasst:
i) Bereitsellen eines äußeren Textilschlauchelements (60, 80, 140, 250, 350, 450, 550, 750, 850, 950) und eines inneren Textilschlauchelements (50, 70, 130, 200, 300, 400, 500, 705, 805, 905), wobei zumindest eines von dem inneren (50, 70, 130, 200, 300, 400, 500, 705, 805, 905) und dem äußeren (60, 80, 140, 250, 350, 450, 550, 750, 850, 950) Textilschlauchelement zumindest einen wärmeschmelzbaren Textilabschnitt umfasst, das äußere Textilschlauchelement (60, 80, 140, 250, 350, 450, 550, 750, 850, 950) zumindest einen äußeren Textilhauptabschnitt (144, 270, 370, 470, 570, 770, 870, 970) umfasst, und das innere Textilschlauchelement (50, 70, 130, 200, 300, 400, 500, 705, 805, 905) zumindest einen inneren Textilhauptabschnitt (134, 220, 320, 420, 520, 720, 812) umfasst, das innere Textilschlauchelement (50, 70, 130, 200, 300, 400, 500, 705, 805, 905) zumindest teilweise in einem fußaufnehmenden Hohlraum des äußeren Textilschlauchelements (60, 80, 140, 250, 350, 450, 550, 750, 850, 950) angeordnet ist, sodass das äußere (60, 80, 140, 250, 350, 450, 550, 750, 850, 950) und das innere (50, 70, 130, 200, 300, 400, 500, 705, 805, 905) Textilschlauchelement zumindest teilweise übereinander liegen, und die inneren (134, 220, 320, 420, 520, 720, 812) und die äußeren (144, 270, 370, 470, 570, 770, 870, 970) Textilhauptabschnitte zumindest teilweise übereinander liegen, der äußere Textilhauptabschnitt (144, 270, 370, 470, 570, 770, 870, 970) umfassend ein oder mehrere transparente und/oder lichtdurchlässige Monofilamentgarne, das/die eine Schmelztemperatur Tf oder einer Abbautemperatur Td aufweist;
ii) Erhitzen des inneren (50, 70, 130, 200, 300, 400, 500, 705, 805, 905) und des äußeren (60, 80, 140, 250, 350, 450, 550, 750, 850, 950) Textilschlauchelements auf eine Heiztemperatur Tc, um zumindest den wärmeschmelzenden Textilabschnitt zu schmelzen, wobei die Temperatur Tf oder Td höher ist als die Heiztemperatur Tc;
iii) Erlangen eines Schafts (110, 380, 890) umfassend zumindest einen Teil (142, 260, 360, 460, 560, 760, 860, 960) des äußeren Textilschlauchelements (60, 80, 140, 250, 350, 450, 550, 750, 850, 950) und zumindest einen Teil (132, 210, 310, 410, 510, 710, 812) des inneren Textilschlauchelements (50, 70, 130, 200, 300, 400, 500, 705, 805, 905), wobei das zumindest eine von den inneren und äußeren Textilschlauchelementen zumindest einen wärmeschmelzenden Textilabschnitt umfasst, und der zumindest eine äußere Textilhauptabschnitt (144, 270, 370, 470, 570, 770, 870, 970) einen Sichtbarmachungsbereich des inneren Textilhauptabschnitts (134, 260, 320, 420, 520, 720, 812) bildet.

16. Verfahren nach Anspruch 15, **dadurch gekennzeichnet, dass** zumindest das äußere Textilschlauchelement (850, 950) vor dem Schritt ii) einem Wärmeschrumpfschritt unterzogen wird.

17. Verfahren nach einem der Ansprüche 15 und 16, **dadurch gekennzeichnet, dass** zumindest ein Garn, das ausgewählt ist aus dem oder den transparenten und/oder lichtdurchlässigen Monofilamentgarnen des äußeren Textilhauptabschnitts (870, 970), ausgewählt ist, um eine Wärmeschrumpfrate von höher als oder gleich wie 5 % aufzuweisen.

## Claims

1. A shoe (100,700,800,900), in particular a sports shoe, comprising an upper (110,380), said upper (110,380) comprising at least a part (142,260,360,460,560,760) of an outer textile tubular element (60,80,140,250,350,450,550,750), and at least a part (132,210,310,410,510,710) of an inner textile tubular element (50,70,130,200,300, 400,500,705), said inner (50,70,130,200,300,400,500,705) and outer (60,80,140,250,350,450,550,750) textile tubular elements being at least partially superimposed, at least one of said inner (50,70,130,200,300,400,500,705) and outer (60,80,140,250,350,450,550,750) textile tubular elements comprises at least one hot-melted textile portion, wherein the outer textile tubular element (60,80,140,250, 350,450,550,750) comprises at least one main outer textile portion (144,270,370, 470,570,770) and the inner textile tubular element (50,70,130,200,300,400,500,705) comprises at least one main inner textile portion (134,220,320,420,520,720), in that the main outer textile portion (144,270,370,470,570,770) and the main inner textile portion (134,220,320,420,520,720) are at least partially superimposed, and in that the main outer textile portion (144,270,370,470,570,770) comprises one or more transparent and/or translucent monofilament yarn(s) forming an area of visualization of the main inner textile portion (134,220,320,420,520,720), and in that the transparent and/or translucent monofilament yarn or yarns is not/are not hot-melted.

2. The shoe (100,700,800,900) according to claim **1, characterized in that** at least one yarn chosen from among the transparent and/or translucent monofilament yarn or yarns of the main outer textile portion (144,270,370,470,570,770,870,970) comprises one or more thermoplastic elastomers, in particular one or more olefinic thermoplastic elastomers.

3. The shoe (100,700,800,900) according to either one of claims **1 and 2, characterized in that** at least one yarn chosen from among the transparent and/or translucent monofilament yarn or yarns of the main outer textile portion (144,270,370,470,570,770,870,970) has a diameter greater than or equal to 0.05 mm and less than or equal to 0.8 mm.

4. The shoe (100,700,800,900) according to any one of the claims **1 to 3, characterized in that** said main outer textile portion (144,270,370,470,570,770,870,970), and optionally said main inner textile portion (134,220,320,420,520,720,812), is/are disposed in at least one of the following regions of the upper (110,380): a forefoot region extending over the lateral side; and/or a forefoot region extending over the medial side; a forefoot region extending between the medial and the lateral sides; a mid-foot region extending on the lateral side; and/or a mid-foot region extending on the medial side; a mid-foot region extending on the medial and lateral sides; a heel region extending over the lateral side and/or a heel region extending over the medial side; a heel region extending between the medial and lateral sides, or a combination of these latters.

5. The shoe (100,700,800,900) according to any one of the claims **1 to 4, characterized in that** the outer textile tubular element (60,80,140,250,350,450,550,750,850,950) is a knitted sock comprising a foot-receiving void, and the inner textile tubular element (50,70,130,200,300,400,500,705,805,905) is a knitted sock at least partially disposed in the foot-receiving void of the outer textile tubular element (60,80,140,250,350,450,550,750).

6. The shoe (100,700,800,900) according to any one of the claims **1 to 5, characterized in that** the outer textile tubular element (60,80,140,250,350,850,950) and the inner textile tubular element (50,70,130,200,300,805,905) are of unitary textile construction.

7. The shoe (100,700,800,900) according to either one of claims **5 and 6, characterized in that** the foot insertion opening, or thefoot tip, , of the outer textile tubular element (80,140,250,350,450,550,750,850,950) is in textile connection with the foot insertion opening, or the foot tip, , of the inner textile tubular element (50,70,130,200,300,400,500,705,805,905).

8. The shoe (100,700,800,900) according to any one of the claims **1 to 7, characterized in that** the main inner textile portion (134,220,320,420,520,720,812) does not comprise any hot-melted textile portion.

9. The shoe (100,700,800,900) according to any one of the claims **1 to 8, characterized in that** the inner textile tubular element (50,70,130,200,300,400,500,705,805,905) comprises one or more hot-melted textile portions, and **in that** the outer textile tubular element (60,80,140,250,350,450,550,750,850,950) does not comprise any hot-melted textile portion or one or more hot-melted textile portions of a total mass less than or equal to 0.50 times the total mass of the hot-melted textile portion or portions of the inner textile tubular element (50,70,130,200,300,400, 500,705,805,905).

10. The shoe (100,700,800,900) according to any one of the claims **1 to 9, characterized in that** the main outer textile portion (144,270,370,470,570,770,870,970) and/or the main inner textile portion (134,220,320,420,520,720,812) each comprises/comprise one or more textile through openings (146,315,475,575,880), in particular knitted.

11. The shoe according to claim **10, characterized in that** the main outer textile portion comprises one or more through openings which is not/are not facing the through opening or openings of the main inner textile portion.

12. The shoe (100,700,800,900) according to claim **4,** and optionally according to any one of the claims **1 to 3,** and **5 to 11, characterized in that** the main inner (134,220,320,420,520,720,812) and outer (144,270,370,470,570,770,870,970) textile portions are disposed at least partially in the midfoot region extending over the lateral side of the upper, and **in that** the inner textile tubular element further comprises an additional inner textile portion and the outer textile tubular element comprises an additional outer textile portion, the additional inner and outer textile portions are at least partially superimposed and disposed at least in the midfoot region on the medial side of the upper, the additional outer textile portion comprises one or more transparent and/or translucent monofilament yarns forming an area of visualization of the additional inner textile portion, in particular said transparent and/or translucent monofilament yarn or yarns of the additional outer textile portion is/are non-hot-melted.

13. The shoe (100,700,800,900) according to any one of the claims **1 to 12, characterized in that** the main outer textile portion (144,270,370,470,570,770,870,970) comprises an inner face portion and the main inner textile portion (134,220,320, 420,520,720,812) comprises an outer face portion which is not secured to the inner face portion of the main outer textile portion (144,270,370,470,570,770,870,970), in particular which is not bonded to the inner face portion of the main outer textile portion (144,270,370,470,570,770,870,970).

14. The shoe (100,700) according to any one of the claims 1 **to 13, characterized in that** the main outer textile portion (144,270,370,470,570,770) comprises one or more transparent and/or translucent monofilament yarn(s) having a three-lobed cross-section, and preferably a linear mass density greater than or equal to 20 deniers and less than or equal to 60 deniers.

15. A method for manufacturing a shoe (100,700,800,900), in particular a sports shoe, particularly according to any one of the claims 1 **to 14,** wherein said method comprises the steps:
i) one supplies an outer textile tubular element (60,80,140,250,350,450,550,750,850,950) and an inner textile tubular element (50,70,130,200,300,400,500,705,805,905) of which at least one of said inner (50,70,130,200,300,400,500,705,805,905) and outer (60,80,140, 250,350,450,550,750,850,950) textile tubular elements comprises at least one hot-meltable textile portion, the outer textile tubular element (60,80,140,250,350,450,550,750,850,950) comprises at least one main outer textile portion (144,270,370,470,570,770,870,970) and the inner textile tubular element (50,70,130,200,300,400,500,705,805,905) comprises at least one main inner textile portion (134,220,320,420,520,720,812), the inner textile tubular element (50,70,130,200,300,400, 500,705,805,905) is at least partially disposed in a foot-receiving void of the outer textile tubular element (60,80,140,250,350,450,550,750,850,950) such that said outer (60,80,140,250,350,450,550,750,850,950) and inner (50,70,130,200,300, 400,500,705,805,905) textile tubular elements are at least partially superimposed, and the main inner (134,220,320,420,520,720,812) and outer (144,270,370,470,570,770,870,970) textile portions are at least partially superimposed, the main outer textile portion (144,270,370,470,570,770,870,970) comprising one or more transparent and/or translucent monofilament yarns having a melting temperature Tf or degradation temperature Td;
ii) one heats the inner (50,70,130,200,300,400,500,705,805,905) and outer (60,80,140,250,350,450,550,750,850,950) textile tubular elements to a heating temperature Tc such as to at least partially melt said at least one hot-meltable textile portion, the temperature Tf or Td being greater than the heating temperature Tc;
iii) one obtains an upper (110,380,890) comprising at least a part (142,260,360,460,560,760,860,960) of the outer textile tubular element (60,80,140,250,350,450,550,750,850,950) and at least a part (132,210,310,410,510,710,812) of the inner textile tubular element (50,70,130,200, 300,400,500,705,805,905), at least one of said inner and outer textile tubular elements comprises at least one hot-melted textile portion, and said at least one main outer textile portion (144,270,370,470,570,770,870,970) forming an area of visualization of the main inner textile portion (134,260,320,420,520,720,812).

16. The method according to claim **15, characterized in that** at least the outer textile tubular element (850,950) undergoes a step of heat-shrinking before step ii).

17. The method according to either one of claims **15 and 16, characterized in that** at least one yarn chosen from among the transparent and/or translucent monofilament yarn or yarns of the main outer textile portion (870,970) is chosen so as to have a heat shrink ratio greater than or equal to 5%.
